# EUROPÄISCHE PATENTSCHRIFT

(11) **EP 3 866 642 B1**
(45) Veröffentlichungstag und Bekanntmachung des Hinweises auf die Patenterteilung: **22.01.2025**
(21) Anmeldenummer: 19798543.5
(22) Anmeldetag: 18.10.2019
(51) Int. Cl.: A47B 13/08, A47B 25/00, A47C 27/08

(54) **VORRICHTUNG ZUR VERWENDUNG BEI EINEM TISCHTENNIS-SPIEL**
APPARATUS FOR USE IN A TABLE-TENNIS GAME
DISPOSITIF DESTINÉ À ÊTRE UTILISÉ DANS UN JEU DE TENNIS DE TABLE

(30) Priorität: 19.10.2018 DE 102018008306
(43) Veröffentlichungstag der Anmeldung: 25.08.2021
(73) Patentinhaber: Riedl, Johann Markus, 81477 München (DE)
(72) Erfinder: KRAFT, Sebastian, 81371 München (DE); FÖRSTER, Philipp, 79117 Freiburg (DE); RIEDL, Johann Markus, 81477 München (DE)
(74) Vertreter: Kilian Kilian & Partner mbB
(86) Internationale Anmeldenummer: PCT/EP2019/078433
(87) Internationale Veröffentlichungsnummer: WO 2020/079255

(56) Entgegenhaltungen:
- WO-A1-2006/079058
- US-B1- 7 254 853

## Beschreibung

Die vorliegende Erfindung betrifft eine Vorrichtung zur Verwendung bei einem Tischtennis-Spiel. Die vorliegende Erfindung betrifft insbesondere eine Vorrichtung, die an Stelle einer herkömmlichen Tischtennisplatte, welche eine massive Spielflächenplatte aufweist, für das Tischtennis-Spiel verwendbar ist.

Tischtennisplatten weisen eine ein- oder mehrteilige Spielflächenplatte und ein Untergestell zur Abstützung der Spielflächenplatte auf. Die Spielflächenplatte umfasst üblicherweise ein massives und hartes Material wie etwa Holz oder Melaminharz und weist eine glatte bzw. ebene Spielfläche auf, um zu gewährleiten, dass ein bei dem Tischtennis-Spiel verwendeter Tischtennisball in vorhersehbarer Weise und ausreichender Höhe von der Spielflächenplatte abprallt bzw. abspringt.

Auf dem Markt sind wetterfeste Tischtennisplatten für den Einsatz im Freien und nicht-wetterfeste Tischtennisplatten, die lediglich für den Einsatz in Innenräumen geeignet sind, erhältlich. Dabei gibt es stationäre Tischtennisplatten, die beispielsweise aus Beton gefertigt sind, für den Einsatz auf Schulhöfen, in Parks oder Freizeiteinrichtungen, sowie mobile Tischtennisplatten, deren mehrteilige Spielflächenplatte zusammenklappbar ist und bei denen an dem Untergestell Räder vorgesehen sind, so dass die Tischtennisplatte rollbar ist.

Jedoch ist es für einen Benutzer schwierig, die bekannten mobilen Tischtennisplatten aufgrund des für die erforderlichen Abpralleigenschaften massiven Materials und somit schweren Gewichts der Spielflächenplatte sowie aufgrund des selbst im zusammengeklappten Zustand großen Packmaßes der Tischtennisplatte über weitere Strecken zu transportieren.

Weiterer Stand der Technik findet sich in WO2006/079058A1 und US7 254 853 B1.

Es ist daher eine Aufgabe der vorliegenden Erfindung eine Vorrichtung zur Verwendung bei einem Tischtennis-Spiel bereitzustellen, die ein geringes Packmaß aufweist und leicht zu transportieren ist.

Diese Aufgabe wird durch die Merkmale des Patentanspruchs 1, 3, 5 und 6 gelöst.

Vorteilhafte Ausgestaltungen und Weiterbildungen der Erfindung ergeben sich aus den abhängigen Ansprüchen.

Gemäß einer Ausführungsform umfasst eine Vorrichtung zur Verwendung bei einem Tischtennis-Spiel einen flexiblen aufblasbaren Körper mit einer ersten Außenwand, die dazu eingerichtet ist in einem aufgeblasenen Zustand des aufblasbaren Körpers bei bestimmungsgemäßem Gebrauch eine Spielfläche für das Tischtennis-Spiel bereitzustellen, und einer zweiten Außenwand, die in dem aufgeblasenen Zustand des aufblasbaren Körpers der ersten Außenwand gegenüberliegt und von dieser beabstandet ist, wobei die erste Außenwand und die zweite Außenwand oder die erste Außenwand und eine zwischen der ersten Außenwand und der zweiten Außenwand angeordnete Schicht mittels einer Vielzahl von Verbindungsfasern verbunden sind.

Dabei sind die Verbindungsfasern derart angeordnet, dass sie über den gesamten Raum, der zwischen der ersten Außenwand und der zweiten Außenwand oder zwischen der ersten Außenwand und der zwischen der ersten Außenwand und der zweiten Außenwand angeordneten Schicht gebildet wird, verteilt, vorzugsweise gleichmäßig verteilt sind. Hierbei können die Verbindungsfasern derart angeordnet sein, dass sie in dem aufgeblasenen Zustand bei dem bestimmungsgemäßen Gebrauch in einer Breitenrichtung und/oder einer Längsrichtung des aufblasbaren Körpers verteilt angeordnet und voneinander beabstandet sind, beispielsweise etwa 1 cm voneinander beabstandet sind, und entlang einer Höhenrichtung des aufblasbaren Körpers zwischen der ersten und der zweiten Außenwand verlaufen.

Erfindungsgemäß wird die Spielfläche für das Tischtennis-Spiel nicht wie bei herkömmlichen Tischtennisplatten durch eine massive Spielflächenplatte, sondern durch den aufblasbaren Körper bereitgestellt. Auf diese Weise kann im Vergleich zu herkömmlichen Tischtennisplatten das Gewicht des Elements, das die Spielfläche bereitstellt, erheblich reduziert werden.

Durch das Vorsehen der Vielzahl von Verbindungsfasern gemäß einer Ausführungsform, die die erste Außenwand und die zweite Außenwand miteinander verbinden, ist die Verbindung zwischen der ersten Außenwand und der zweiten Außenwand äußerst reißfest, so dass der aufblasbare Körper mit einem hohen Innendruck, vorzugsweise mit einem Innendruck von bis zu 172375 Pa beaufschlagt werden kann. Des Weiteren ist aufgrund der Vielzahl von Verbindungsfasern die Spielfläche für das Tischtennisspiel im aufgeblasenen Zustand äußerst formstabil und hält hohen Belastungen stand, so dass gewährleistet ist, dass der Tischtennisball während des Spiels in vorhersehbarer Weise und ausreichender Höhe von der Spielfläche abprallt bzw. abspringt.

Wenn der aufblasbare Körper nicht für ein Tischtennis-Spiel verwendet wird, kann der aufblasbare Körper entleert werden, wodurch dessen Abmessungen reduziert werden. In diesem Zustand können die Abmessungen des aufblasbaren Körpers weiter reduziert werden, indem der entleerte aufblasbare Körper beispielsweise zusammengefaltet und/ oder aufgerollt wird. Somit können die Abmessungen des aufblasbaren Körpers im Vergleich zu dem aufgeblasenen Zustand und insbesondere im Vergleich zu einer massiven Spielflächenplatte auf ein kleines Packmaß reduziert werden.

Der aufblasbare Körper umfasst eine Gewebelage, die eine erste Gewebeschicht, eine zweite Gewebeschicht und die Vielzahl von Verbindungsfasern aufweist, welche die erste Gewebeschicht und die zweite Gewebeschicht miteinander verbinden, wobei die erste Gewebeschicht und die zweite Gewebeschicht im aufgeblasenen Zustand beabstandet voneinander angeordnet sind, die erste Außenwand die erste Gewebeschicht umfasst, und die zweite Außenwand die zweite Gewebeschicht umfasst.

Gemäß einer Ausführungsform umfasst der aufblasbare Körper eine erste Kunststoffschicht und eine zweite Kunststoffschicht, wobei die erste Kunststoffschicht auf einer der zweiten Gewebeschicht abgewandten Seite der ersten Gewebeschicht angeordnet ist und die erste Außenwand die erste Kunststoffschicht umfasst, die zweite Kunststoffschicht auf einer der ersten Gewebeschicht abgewandten Seite der zweiten Gewebeschicht angeordnet ist und die zweite Außenwand die zweite Kunststoffschicht umfasst.

Der aufblasbare Körper weist eine Seitenwand auf, die mit der ersten Außenwand und der zweiten Außenwand derart verbunden ist, dass durch die erste Außenwand, die zweite Außenwand und die Seitenwand ein luftdichter Innenraum oder ein im Wesentlichen luftdichter Innenraum des aufblasbaren Körpers gebildet wird, wobei der aufblasbare Körper ein Ventil aufweist, über das der Innenraum mit einem Gas wie etwa Luft befüllbar und entleerbar ist.

Gemäß einer weiteren Ausführungsform umfasst der aufblasbare Körper zumindest zwei Gewebelagen, die übereinanderliegend zwischen der Spielfläche und einer durch die äußere Oberfläche der zweiten Außenwand gebildeten Hauptfläche des aufblasbaren Körpers angeordnet sind, wobei jede der zumindest zwei Gewebelagen eine erste Gewebeschicht, eine zweite Gewebeschicht und eine jeweilige Vielzahl von Verbindungsfasern aufweist, welche die erste Gewebeschicht und die zweite Gewebeschicht miteinander verbinden, wobei die erste Gewebeschicht und die zweite Gewebeschicht im aufgeblasenen Zustand beabstandet voneinander angeordnet sind, die erste Außenwand die erste Gewebeschicht der der Spielfläche am nächsten liegenden Gewebelage umfasst, und die zweite Außenwand die zweite Gewebeschicht der der Hauptfläche am nächsten liegenden Gewebelage umfasst.

Dabei weist der aufblasbare Körper mindestens eine Kunststoffzwischenschicht auf, wobei durch eine jeweilige Kunststoffzwischenschicht zwei benachbarte der zumindest zwei Gewebelagen verklebt sind, indem die zweite Gewebeschicht einer bei dem bestimmungsgemäßem Gebrauch oberen der zwei benachbarten Gewebelagen mit der ersten Gewebeschicht einer bei dem bestimmungsgemäßem Gebrauch unteren der zwei benachbarten Gewebelagen verklebt ist.

Der aufblasbare Körper weist eine Seitenwand auf, die mit der ersten Außenwand und einer ersten Kunststoffzwischenschicht der mindestens einen Kunststoffzwischenschicht derart verbunden ist, dass durch die erste Außenwand, die erste Kunststoffzwischenschicht und die Seitenwand ein erster luftdichter Innenraum des aufblasbaren Körpers gebildet wird, wobei der aufblasbare Körper ein erstes Ventil aufweist, über das der erste Innenraum separat befüllbar und entleerbar ist, die Seitenwand mit der zweiten Außenwand und der ersten Kunststoffzwischenschicht derart verbunden ist, dass durch die zweite Außenwand, die erste Kunststoffzwischenschicht und die Seitenwand ein zweiter luftdichter Innenraum des aufblasbaren Körpers gebildet wird, und der aufblasbare Körper ein zweites Ventil aufweist, über das der zweite Innenraum separat befüllbar und entleerbar ist.

Bei einer anderen Ausführungsform kann der aufblasbare Körper eine Seitenwand aufweisen, die mit der ersten Außenwand und einer ersten Kunststoffzwischenschicht der mindestens einen Kunststoffzwischenschicht derart verbunden ist, dass durch die erste Außenwand, die erste Kunststoffzwischenschicht und die Seitenwand ein erster luftdichter Innenraum des aufblasbaren Körpers gebildet wird, wobei der aufblasbare Körper ein erstes Ventil aufweist, über das der erste Innenraum separat befüllbar und entleerbar ist, die Seitenwand mit der zweiten Außenwand und einer zweiten Kunststoffzwischenschicht der mindestens einen Kunststoffzwischenschicht derart verbunden ist, dass durch die zweite Außenwand, die zweite Kunststoffzwischenschicht und die Seitenwand ein zweiter luftdichter Innenraum des aufblasbaren Körpers gebildet wird, der aufblasbare Körper ein zweites Ventil aufweist, über das der zweite Innenraum separat befüllbar und entleerbar ist, und der aufblasbare Körper mehrere dritte Kunststoffzwischenschichten der mindestens einen Kunststoffzwischenschicht aufweist, die zwischen der ersten und der zweiten der mindestens einen Kunststoffzwischenschicht angeordnet sind, jede der dritten Kunststoffzwischenschicht jeweils derart mit der Seitenwand verbunden ist, dass durch die jeweilige dritte Kunststoffzwischenschicht und eine benachbarte der mindestens einen Kunststoffzwischenschicht ein jeweiliger luftdichter Innenraum des aufblasbaren Körpers gebildet wird, und der aufblasbare Körper ein jeweiliges weiteres Ventil aufweist, über das der jeweilige luftdichte Innenraum separat befüllbar und entleerbar ist.

Die Vorrichtung umfasst ferner eine Vielzahl von zusätzlichen Verbindungsfasern mit einem ersten Ende, das mit einem bei dem bestimmungsgemäßen Gebrauch seitlichen Randbereich der ersten Gewebeschicht oder mit einem bei dem bestimmungsgemäßen Gebrauch seitlichen Randbereich der zweiten Gewebeschicht verknüpft ist, und mit einem zweiten Ende, das mit einer dritten Gewebeschicht verknüpft ist, die an einer Innenseite der Seitenwand des aufblasbaren Körpers vorgesehen ist, wobei der aufblasbare Körper derart eingerichtet ist, dass im aufgeblasenen Zustand die zusätzlichen Verbindungsfasern mit Bezug auf die Spielfläche quer verlaufen.

Weiterhin kann die Vorrichtung ferner eine Vielzahl von weiteren zusätzlichen Verbindungsfasern mit einem ersten Ende, das mit einem ersten Abschnitt einer dritten Gewebeschicht verknüpft ist, die an einer Innenseite der Seitenwand des aufblasbaren Körpers vorgesehen ist, und mit einem zweiten Ende umfassen, das mit einem dem ersten Abschnitt der dritten Gewebeschicht gegenüberliegenden zweiten Abschnitt der dritten Gewebeschicht verknüpft ist. Dabei sind die weiteren zusätzlichen Verbindungsfasern bevorzugt derart angeordnet, dass mehrere davon im aufgeblasenen Zustand des aufblasbaren Körpers parallel zu der Spielfläche und in Breitenrichtung des aufblasbaren Körpers beabstandet voneinander verlaufen, und mehrere davon im aufgeblasenen Zustand des aufblasbaren Körpers parallel zu der Spielfläche und in Längsrichtung des aufblasbaren Körpers beabstandet voneinander verlaufen. Ferner können mehrere der weiteren zusätzlichen Verbindungsfasern im aufgeblasenen Zustand des aufblasbaren Körpers in Höhenrichtung übereinander angeordnet sein.

Außerdem umfasst die Vorrichtung in einer weiteren Ausführungsform ferner eine Vielzahl von Verstärkungsstreben, die in oder an der Seitenwand angeordnet sind, und sich im aufgeblasenen Zustand des aufblasbaren Körpers mit Bezug auf die Spielfläche senkrecht erstrecken. Die Verstärkungsstreben weisen bevorzugt eine hohe Steifigkeit auf und können beispielsweise aus einem Metall gebildet sein. Bei einer Ausführungsform, bei der die Verstärkungsstreben nur an oder in der Seitenwand vorgesehen sind, kann der aufblasbare Körper nach der Entleerung auf ein kleines Packmaß zusammengelegt werden, indem beispielsweise die Seitenwandabschnitte der vier Seiten des aufblasbaren Körpers jeweils umgeklappt werden, und dann der aufblasbare Körper zusammengerollt wird.

Die erste Kunststoffschicht und/ oder die zweite Kunststoffschicht und/ oder die mindestens eine Kunststoffzwischenschicht ist bevorzugt als Polyvinylchloridschicht (PVC-Schicht) ausgebildet.

Bevorzugt ist die Vorrichtung derart eingerichtet, dass die Verbindungsfasern in dem aufgeblasenen Zustand des aufblasbaren Körpers senkrecht oder zumindest im Wesentlichen senkrecht zu der Spielfläche verlaufen. Auf diese Weise kann die aufgrund des Innendrucks wirkende Kraft zum Auseinandertreiben der ersten und der zweiten Außenwand von den Verbindungsfasern optimal aufgenommen werden.

Gemäß einer Ausführungsform ist eine Anzahl der Verbindungsfasern pro Flächeneinheit in einem bei dem bestimmungsgemäßen Gebrauch seitlichen Randbereich, insbesondere Kantenbereich, des aufblasbaren Körpers höher ist als in anderen Bereichen. Auf diese Weise wird die Festigkeit des Kantenbereichs erhöht, wodurch eine scharfe und äußerst belastbare Kante erzielt werden kann.

Zusätzlich oder alternativ dazu kann der aufblasbare Körper in einem bei dem bestimmungsgemäßen Gebrauch seitlichen Randbereich der ersten Außenwand, insbesondere Kantenbereich des aufblasbaren Körpers, eine Silikonverstärkung aufweisen. Auf diese Weise wird die Festigkeit des Kantenbereichs erhöht, wodurch eine scharfe und äußerst belastbare Kante erzielt werden kann.

Die Vorrichtung umfasst bevorzugt ferner ein Untergestell, das dazu eingerichtet ist, bei dem bestimmungsgemäßem Gebrauch den aufgeblasenen aufblasbaren Körper abzustützen. Dabei sind die Abmessungen des Untergestells und eine Dicke des aufblasbaren Körpers in dem aufgeblasenen Zustand bevorzugt derart gewählt, dass bei dem bestimmungsgemäßen Gebrauch ein Abstand zwischen der Spielfläche und einem Untergrund, auf dem die Vorrichtung aufgestellt ist, 760 mm beträgt.

Das Untergestell kann eine Hafteinrichtung wie etwa einen Saugnapf aufweisen, die dazu eingerichtet ist zu bewirken, dass das Untergestell auf einer glatten Fläche eines Untergrunds anhaftet.

Gemäß einer Ausführungsform ist das Untergestell als zusammenklappbares Untergestell ausgebildet, das mehrere Trägerstangen und mehrere Verbindungsstangen aufweist, wobei die Trägerstangen als Teleskopstangen ausgebildet sind, und zwei benachbarte der Trägerstangen derart mittels zwei Verbindungsstangen verbunden sind, dass ein erstes Ende einer ersten der Verbindungsstangen schwenkbar mit einem bei dem bestimmungsgemäßen Gebrauch oberen Ende einer der Trägerstangen verbunden ist, ein zweites Ende der ersten Verbindungsstange schwenkbar mit einem bei dem bestimmungsgemäßen Gebrauch unteren Ende einer anderen Trägerstange verbunden ist, ein erstes Ende einer zweiten der Verbindungsstangen schwenkbar mit einem bei dem bestimmungsgemäßen Gebrauch unteren Ende der einen Trägerstange verbunden ist, und ein zweites Ende der zweiten Verbindungsstange schwenkbar mit einem bei dem bestimmungsgemäßen Gebrauch oberen Ende der anderen Trägerstange verbunden ist.

Dabei können die Abmessungen des Untergestells derart gewählt werden, dass eine Länge des Untergestells in einem ausgeklappten Zustand 1480 mm beträgt, und dass eine Breite des Untergestells in dem ausgeklappten Zustand 740 mm beträgt. Ferner sind die Abmessungen des Untergestells derart gewählt, dass das Untergestell in einem zusammengeklappten Zustand zusammen mit dem zusammengerollten aufblasbaren Körper und gegebenenfalls zusammen mit einem Tischtennisnetz, das dazu eingerichtet ist an dem aufblasbaren Körper in dem aufgeblasenen Zustand montiert zu werden, in einem Rucksack verstaut werden kann. Auf diese Weise kann die Vorrichtung zur Verwendung bei einem Tischtennis-Spiel von einem Benutzer klein verpackt auf einfache Weise an einen beliebigen Ort transportiert werden, so dass es möglich ist, überall flexibel Tischtennis zu spielen, beispielsweise in einem Park, im Garten, im Urlaub oder an Orten, an denen Feiern stattfinden, indem die Vorrichtung an dem beliebigen Ort in kurzer Zeit unter Verwendung einer handelsüblichen Pumpe, beispielsweise einer Pumpe für aufblasbare Stehpaddel-Boards, aufgebaut und bespielt werden kann. Insbesondere sind dadurch, dass die Vorrichtung zur Verwendung bei einem Tischtennis-Spiel klein verpackt in einem Rucksack mitgenommen werden kann, die Einsatzmöglichkeiten groß, während die Vorrichtung zudem auch platzsparend bei Nichtgebrauch aufbewahrt werden kann.

Bevorzugt umfasst die Vorrichtung ferner zumindest eine Befestigungsvorrichtung, durch welche der aufblasbare Körper bei dem bestimmungsgemäßem Gebrauch an dem Untergestell befestigt ist.

Dabei kann die zumindest eine Befestigungsvorrichtung gemäß einer Ausführungsform als Druckknopf ausgebildet sein.

Gemäß einer anderen Ausführungsform kann die zumindest eine Befestigungsvorrichtung eine an dem bei dem bestimmungsgemäßen Gebrauch oberen Ende einer Trägerstange vorgesehene Nase und eine an der zweiten Außenwand vorgesehene Lasche aufweisen, in die die Nase bei dem bestimmungsgemäßem Gebrauch eingreift.

Gemäß einer Ausführungsform weist das Untergestell zumindest einen aufblasbaren und flexiblen Tragkörper auf, an dem der aufblasbare Körper bei dem bestimmungsgemäßem Gebrauch befestigt ist, und der einen Dropstich-Aufbau aufweist.

Der zumindest eine Tragkörper kann eine erste und eine zweite Tragkörperhauptfläche aufweisen, wobei zwischen der ersten und zweiten Tragkörperhauptfläche zumindest eine Gewebelage mit einer ersten und einer zweiten Gewebeschicht angeordnet ist, die über eine Vielzahl von Verbindungsfasern verbunden sind und im aufgeblasenen Zustand im Wesentlichen parallel zu der ersten und zweiten Tragkörperhauptfläche verlaufen, jede der zumindest einen Gewebelage durch zumindest eine Kunststoffschicht derart umgeben ist, dass ein jeweiliger luftdichter Innenraum gebildet wird, und der zumindest eine Tragkörper zumindest ein Ventil aufweist, über das der jeweilige luftdichte Innenraum befüllbar und entleerbar ist.

Der zumindest eine Tragkörper kann eine einzelne Gewebelage aufweisen, wobei die zumindest eine Kunststoffschicht Kunststoffschichten, deren äußere Oberflächen die erste und zweite Tragkörperhauptfläche bilden, und Kunststoffschichten umfasst, durch welche die die erste und zweite Tragkörperhauptfläche bildenden Kunststoffschichten derart miteinander verbunden sind, dass durch die zumindest eine Kunststoffschicht ein einzelner luftdichter Innenraum gebildet wird.

Bevorzugt umfasst die Vorrichtung ferner eine Befestigungsvorrichtung, durch welche der aufblasbare Körper bei dem bestimmungsgemäßen Gebrauch an dem zumindest einen Tragkörper befestigt ist.

Dabei kann die zumindest eine Befestigungsvorrichtung als Druckknopf ausgebildet sein.

Weiterhin bevorzugt weist der zumindest eine Tragkörper einen ersten und einen zweiten Tragkörper auf, wobei die Vorrichtung ferner zumindest einen Riemen umfasst, an dem ersten und dem zweiten Tragkörper eine jeweilige Schlaufe vorgesehen ist, an denen der zumindest eine Riemen bei dem bestimmungsgemäßen Gebrauch derart befestigt ist, dass der zumindest eine Riemen gespannt ist.

Bei einer Ausführungsform ist die Vielzahl von Verbindungsfasern im Wesentlichen über den gesamten Raum, der zwischen der ersten Außenwand und der zweiten Außenwand oder zwischen der ersten Außenwand und der zwischen der ersten Außenwand und der zweiten Außenwand angeordneten Schicht gebildet wird, verteilt.

Eine bevorzugte Ausführungsform der Erfindung wird nachfolgend anhand der Figuren beispielhaft erläutert.

Es zeigen:
Fig. 1 eine Vorrichtung zur Verwendung bei einem Tischtennis-Spiel gemäß einer Ausführungsform,
Fig. 2 eine schematische Draufsicht auf einen aufblasbaren Körper gemäß einer Ausführungsform der Vorrichtung zur Verwendung bei einem Tischtennis-Spiel,
Fig. 3 eine Darstellung zur Veranschaulichung eines Zusammenfaltens des in Fig. 1 gezeigten aufblasbaren Körpers,
Fig. 4 den aufblasbaren Körper in einem zusammengerollten Zustand,
Fig. 5 eine perspektivische Querschnittsansicht eines Abschnitts des aufblasbaren Körpers,
Fig. 6 eine schematische Ansicht eines aufblasbaren Körpers gemäß einer anderen Ausführungsform,
Fig. 7 eine schematische Ansicht eines aufblasbaren Körpers gemäß einer weiteren anderen Ausführungsform,
Fig. 8 ein Untergestell der Vorrichtung gemäß einer ersten Ausführungsform in einem auseinandergeklappten Zustand,
Fig. 9 das in Fig. 8 gezeigte Untergestell in einem zusammengeklappten Zustand,
Fig. 10 eine schematische Darstellung einer Trägerstange des in den Fig. 8 und 9 gezeigten Untergestells zusammen mit dem aufblasbaren Körper, und
Fig. 11 eine Vorrichtung zur Verwendung bei einem Tischtennis-Spiel gemäß einer anderen Ausführungsform.

Fig. 1 veranschaulicht eine Vorrichtung zur Verwendung bei einem Tischtennis-Spiel gemäß einer Ausführungsform. Die Vorrichtung 100 zur Verwendung bei einem Tischtennis-Spiel umfasst einen aufblasbaren und flexiblen Körper 10 gemäß einer Ausführungsform, ein Untergestell 20 gemäß einer ersten Ausführungsform, auf dem der aufblasbare Körper 10 aufliegt und gegebenenfalls befestigt ist, und ein Tischtennisnetz 30, das an dem aufblasbaren Körper 10 montiert ist.

In Fig. 1 ist der aufblasbare Körper 10 in einem aufgeblasenen Zustand dargestellt, in dem er die Form oder zumindest im Wesentlichen die Form einer Spielflächenplatte einer herkömmlichen Tischtennisplatte aufweist. Der aufblasbare Körper 10 weist eine erste Hauptfläche 11 auf, die im aufgebauten Zustand der Vorrichtung 100 bei bestimmungsgemäßem Gebrauch die obere Oberfläche bzw. Oberseite des aufblasbaren Körpers 10 bildet und als Spielfläche für das Tischtennis-Spiel dient. Gemäß einer bevorzugten Ausführungsform entsprechen die Abmessungen des aufblasbaren Körpers 10 im aufgeblasenen Zustand den Anforderungen, die an eine Spielflächenplatte, welche in einem Wettkampf eingesetzt wird, gestellt werden. Mit Bezug auf Fig. 2, die eine schematische Draufsicht auf einen aufgeblasenen aufblasbaren Körper 10 gemäß einer Ausführungsform zeigt, weist in diesem Fall der aufblasbare Körper 10 eine Länge l von 2740 mm und eine Breite b von 1525 mm auf. Bei anderen Ausführungsformen können die Länge und/ oder die Breite des aufgeblasenen aufblasbaren Körpers 10 bzw. der ersten Hauptfläche 11 auch von den Vorgaben für den Einsatz bei Wettkampfzwecken abweichen.

Auf der Hauptfläche 11 ist eine Mittellinie 12 vorgesehen, die entlang einer Breitenrichtung der Hauptfläche 11 verläuft und diese in zwei gleich große Spielflächenabschnitte unterteilt. Das in Fig. 1 gezeigte Tischtennisnetz 30 wird zur Verwendung des aufblasbaren Körpers 10 für das Tischtennisspiel entlang dieser Mittellinie 12 aufgespannt und an dem aufblasbaren Körper 10 montiert. Des Weiteren sind Spielflächenabschnittsmittellinien 13 vorgesehen, welche die beiden Spielflächenabschnitte jeweils entlang der Breitenrichtung in zwei gleich große Abschnitte unterteilen. Ferner sind an den beiden in Längsrichtung gesehenen Enden der Hauptfläche 11 Grundlinien 14, und an den beiden in Breitenrichtung gesehenen Enden der Hauptfläche 11 Seitenlinien 15 vorgesehen. Die Mittellinie 12, die Spielflächenabschnittsmittellinien 13, die Grundlinien 14 und die Seitenlinien 15 können beispielsweise mittels eines Druckverfahrens gebildet werden.

An einer zweiten Hauptfläche 19, die im aufgebauten Zustand der Vorrichtung 100 bei bestimmungsgemäßem Gebrauch die untere Oberfläche bzw. Unterseite des aufblasbaren Körpers 10 bildet, ist ein nicht gezeigtes Ventil vorgesehen, über das ein Benutzer unter Verwendung einer handelsüblichen Pumpe Luft in den aufblasbaren Körper 10 pumpen kann, um diesen aufzublasen. Dieses Ventil und weitere nachfolgend in der Beschreibung genannten Ventile können beispielsweise ein bei aufblasbaren Stehpaddel-Boards (SUP-Boards, engl.: "Stand up Paddle Boards") zum Befüllen und Entleeren des Boards mit Luft verwendetes Ventil, ein Fahrradventil oder ein Autoventil umfassen.

Ausgehend von dem aufgeblasenen Zustand kann der Benutzer über das Ventil die Luft aus dem aufblasbaren Körper 10 herauslassen, so dass dessen Abmessungen im ausgelassenen Zustand auf ein kleines Packmaß reduziert werden können. Beispielsweise kann der aufblasbare Körper 10 im ausgelassenen Zustand wie in Fig. 3 anhand eines Pfeils P veranschaulicht zuerst längs gefaltet, und danach zusammengerollt werden. Auf diese Weise kann der aufblasbare Körper 10 wie in Fig. 4 veranschaulicht derart in einen zusammengerollten und zylinderförmigen Zustand gebracht werden, dass die Höhe des Zylinders etwa 800 mm, und der Durchmesser des Zylinders etwa 450 mm beträgt.

Bevorzugt ist der aufblasbare Körper 10 derart ausgelegt, dass eine Dicke des aufblasbaren Körpers 10, das heißt ein Abstand zwischen der ersten Hauptfläche 11 und der zweiten Hauptfläche 19, im aufgeblasenen Zustand 50 mm beträgt.

Um ein Aufspring- bzw. Abprallverhalten eines Tischtennisballs zu gewährleisten, das ähnlich dem Aufspring- bzw. Abprallverhalten eines Tischtennisballs bei Verwendung einer herkömmlichen massiven Spielflächenplatte ist, weist der aufblasbare Körper 10 einen Aufbau auf, der eine hohe Formstabilität im aufgeblasenen Zustand ermöglicht und besonders hohen Belastungen standhält. Hierzu weist der aufblasbare Körper 10 insbesondere einen Aufbau auf, der als Drop-Stitch- bzw. Dropstich-Konstruktion bezeichnet wird. Dabei weist der aufblasbare Körper 10 zumindest ein Schichtpacket auf, das zwei Schichten enthält, die übereinanderliegend zwischen der ersten Hauptfläche 11 und der zweiten Hauptfläche 19 angeordnet und über eine Vielzahl von Verbindungsfasern miteinander verbunden sind, wobei jede der Verbindungsfasern mit den zwei Schichten verknotet bzw. verknüpft ist, und eine zwischen den jeweiligen Verknotungspunkten gemessene Länge von jeder der Verbindungsfasern vorzugsweise gleich ist. Dabei sind die Verbindungsfasern bevorzugt derart angeordnet, dass sie über den gesamten Raum, der zwischen den zwei Schichten gebildet wird, verteilt sind. Beim Aufblasen des aufblasbaren Körpers 10 wird Luft zwischen diese zwei Schichten gepumpt, so dass sich diese voneinander wegbewegen und die Verbindungsfasern gespannt werden. Dabei können die Verbindungsfasern insbesondere derart angeordnet sein, dass sie sich im aufgeblasenen Zustand des aufblasbaren Körpers 10 senkrecht oder im Wesentlichen senkrecht zu der ersten Hauptfläche 11 und der zweiten Hauptfläche 19 erstrecken. Bevorzugt ist eine dieser zwei Schichten, die über die Verbindungsfasern verbunden sind, fest mit einer Schicht verbunden, deren äußere Oberfläche die erste Hauptfläche 11 bildet. Auf diese Weise ist die erste Hauptfläche 11, welche bei dem bestimmungsgemäßen Gebrauch als Spielfläche für das Tischtennis-Spiel dient, im aufgeblasenen Zustand äußerst formstabil und hält hohen Belastungen stand, wodurch gewährleistet werden kann, dass der Tischtennisball in vorhersehbarer Weise und ausreichender Höhe von der ersten Hauptfläche 11 abprallt bzw. abspringt.

Bevorzugt enthält der aufblasbare Körper 10 mehrere der oben beschriebenen Schichtpakete, die jeweils aus zwei Schichten bestehen welche mittels einer Vielzahl von Verbindungsfasern verbunden sind, wobei jedes der Schichtpakete mit einer Kunststoffschicht wie etwa einer Polyvinylchloridschicht umklebt und vulkanisiert ist bzw. sein kann.

Insbesondere kann der aufblasbare Körper 10 wie in Fig. 5 gezeigt beispielsweise eine Vielzahl von Verbindungsfasern 16 aufweisen, die eine erste Wand bzw. Außenwand 17 des aufblasbaren Körpers 10, welche die erste Hauptfläche 11 als äußere Oberfläche aufweist, und eine zweite Wand bzw. Außenwand 18 des aufblasbaren Körpers 10, die die zweite Hauptfläche 19 als äußere Oberfläche aufweist, miteinander verbinden bzw. eine Verbindung zwischen der ersten Wand 17 und der zweiten Wand 18 herstellen. Die Verbindungsfasern 16 können beispielsweise aus Polyester bzw. synthetischen Polymeren oder einem anderen geeigneten Material mit hoher Reiß- und Zugfestigkeit gebildet sein.

Die erste Wand 17 des aufblasbaren Körpers 10 weist ein luftundurchlässiges oder im Wesentlichen luftundurchlässiges Material auf und kann beispielsweise wie in Fig. 5 veranschaulicht eine erste Schicht 41 bzw. eine erste Gewebeschicht 41 einer Gewebelage 40, eine erste obere Kunststoffschicht 50 und eine zweite obere Kunststoffschicht 51 aufweisen, die derart übereinander angeordnet sind, dass die äußere Oberfläche der zweiten oberen Kunststoffschicht 51 oder eine darauf aufgebrachte, beispielsweise aufgedruckte Schicht die erste Hauptfläche 11 bildet. Dabei ist das Material der zweiten oberen Kunststoffschicht 51 und/ oder der darauf aufgebrachten Schicht derart ausgewählt, dass die Hauptfläche 11 gut für das Tischtennis-Spiel geeignet ist.

Die erste obere Kunststoffschicht 50 ist fest und vorzugsweise direkt mit der ersten Schicht 41 der Gewebelage 40 verbunden, und die zweite obere Kunststoffschicht 51 ist fest und vorzugsweise direkt mit der ersten oberen Kunststoffschicht 50 verbunden, wobei die Verbindung der einzelnen Schichten beispielsweise durch Laminieren oder Verkleben oder Verkleben mit anschließendem Vulkanisieren erfolgen kann.

Die zweite Wand 18 des aufblasbaren Körpers 10 weist ein luftundurchlässiges oder im Wesentlichen luftundurchlässiges Material auf und kann beispielsweise wie in Fig. 5 veranschaulicht eine zweite Schicht 42 der Gewebelage 40, eine erste untere Kunststoffschicht 52 und eine zweite untere Kunststoffschicht 53 aufweisen, die derart angeordnet sind, dass die äußere Oberfläche der zweiten unteren Kunststoffschicht 53 die zweite Hauptfläche 19 bildet. Dabei ist die erste untere Kunststoffschicht 52 fest und vorzugsweise direkt mit der zweiten Schicht 42 der Gewebelage 40 verbunden, und die zweite untere Kunststoffschicht 53 ist fest und vorzugsweise direkt mit der ersten unteren Kunststoffschicht 52 verbunden, wobei die Verbindung der einzelnen Schichten beispielsweise durch Laminieren oder Verkleben oder Verkleben mit anschließendem Vulkanisieren erfolgen kann.

Des Weiteren umfasst der aufblasbare Körper 10 eine Seitenwand 60, die sich im aufgeblasenen Zustand im Wesentlichen senkrecht zu der ersten Wand 17 und der zweiten Wand 18 erstreckt. Die Seitenwand 60 weist ein luftundurchlässiges oder im Wesentlichen luftundurchlässiges Material auf, und ist sowohl mit der ersten Wand 17 als auch der zweiten Wand 18 derart verbunden, dass durch die erste Wand 17, die zweite Wand 18 und die Seitenwand 60 ein im Wesentlichen luftdichter Innenraum des aufblasbaren Körpers 10 definiert bzw. gebildet wird, der über das Ventil mit Luft befüllt oder entleert werden kann. Bevorzugt ist der aufblasbare Körper 10 derart ausgebildet, dass bei geschlossenem Ventil ein Innendruck von mindestens 103425 Pa (15 psi), weiter bevorzugt von bis zu 172375 Pa (25 psi) dauerhaft oder zumindest über einen Zeitraum von einigen Stunden oder Tagen in dem Innenraum vorherrschen und gehalten werden kann, ohne dass eine Menge an Luft aus dem aufblasbaren Körper 10 austritt, durch welche die Abpralleigenschaften des Tischtennisballs mit Bezug auf die erste Hauptfläche 11 erheblich verschlechtert würden, oder der aufblasbare Körper 10 gar zerstört wird.

Die Gewebelage 40 weist neben der ersten Gewebeschicht 41 und der zweiten Gewebeschicht 42 auch die Vielzahl von Verbindungsfasern 16 auf, wobei jede der Verbindungsfasern 16 sowohl mit der ersten Gewebeschicht 41 als auch der zweiten Gewebeschicht 42 verbunden bzw. verknüpft ist.

Ausgehend von einem Luftentleerten oder zumindest nicht prall mit Luft gefüllten Zustand des aufblasbaren Körpers 10, in dem ein Abstand zwischen der ersten Wand 17 und der zweiten Wand 18 gering ist und die Verbindungsfasern 16 sich in einem entspannten Zustand befinden, nimmt beim Aufblasen mit zunehmendem Innendruck des aufblasbaren Körpers 10 der Abstand zwischen der ersten Wand 17 und der zweiten Wand 18 zu, bis die Verbindungsfasern 16 straff gespannt sind und eine weitere Erhöhung des Abstands zwischen der ersten Wand 17 und der zweiten Wand 18 verhindern. Aufgrund der Vielzahl von Verbindungsfasern 16, die an der ersten Gewebeschicht 41 und der zweiten Gewebeschicht 42 befestigt sind, ist der aufblasbare Körper 10 äußerst reißfest. Weiterhin ist aufgrund der Vielzahl von Verbindungsfasern 16 ein Abstand zwischen der ersten Wand 17 und der zweiten Wand 18 in dem aufgeblasenen Zustand äußerst gleichmäßig, so dass eine Wölbung der ersten Hauptfläche 11 weitestgehend verhindert wird und somit das Abprallverhalten eines Tischtennisballs gut vorhersehbar ist.

Gemäß der in Fig. 5 gezeigten Ausführungsform sind die Verbindungsfasern 16 derart mit der ersten Wand 17 und der zweiten Wand 18 verbunden, dass die Verbindungsfasern 16 in dem prall gefüllten Zustand im Wesentlichen vertikal zu der ersten Wand 17 und der zweiten Wand 18 verlaufen. Bei einer anderen Ausführungsform können die Verbindungsfasten 16 auch derart angeordnet sein, dass an einem Punkt bzw. einer Position der ersten oder der zweiten Gewebeschicht 41, 42 zwei Verbindungsfasern 16 befestigt sind, die an der anderen der ersten und der zweiten Gewebeschicht 41, 42 an unterschiedlichen Punkten bzw. Positionen befestigt sind, so dass die zwei Verbindungsfasern 16 im aufgeblasenen Zustand einen Winkel miteinander einschließen bzw. schräg zueinander verlaufen.

Bevorzugt ist der aufblasbare Körper 10 derart aufgebaut, dass eine Anzahl der Verbindungsfasern 16 pro Flächeneinheit in einem bei bestimmungsgemäßem Gebrauch seitlichen Randbereich des aufblasbaren Körpers 10, vorzugsweise in den Bereichen in denen die Grundlinien 14 und die Seitenlinien 15 vorgesehen sind, höher ist als in anderen Bereichen. Auf diese Weise kann die Steifigkeit in diesen Bereichen, die jeweiligen Kanten des aufblasbaren Körpers 10 entsprechen, erhöht werden.

Des Weiteren können in diesen seitlichen Randbereichen der ersten Wand 17, beispielsweise in den Bereichen in denen die Grundlinien 14 und die Seitenlinien 15 vorgesehen sind, Silikonverstärkungen 61 vorgesehen sein, die die Kanten des aufblasbaren Körpers 10 verstärken, aber eine ausreichende Flexibilität aufweisen, so dass der aufblasbare Körper 10 zusammenlegbar ist.

Zusätzlich oder alternativ zu den obigen Maßnahmen zur Verstärkung der bei dem bestimmungsgemäßen Gebrauch seitlichen Randbereiche des aufblasbaren Körpers 10 können, wie anhand eines aufblasbaren Körpers 10A gemäß einer anderen Ausführungsform in Fig. 6 schematisch veranschaulicht, in diesen Bereichen zusätzliche Verbindungsfasern 16A vorgesehen sein, die in dem aufgeblasenen Zustand mit Bezug auf die erste Hauptfläche 11 und/oder zweite Hauptfläche 19 diagonal bzw. quer verlaufen und straff gespannt sind. Obwohl in Fig. 6 nicht dargestellt, weist der aufblasbare Körper 10A ebenso wie der in Fig. 5 dargestellte aufblasbare Körper 10, eine erste und eine zweite Wand auf, deren Anordnungen und Aufbauten denjenigen der in Fig. 5 dargestellten ersten Wand 17 und zweiten Wand 18 entsprechen.

Dabei können gemäß einer Ausführungsform die Verbindungsfasern 16, wie in Fig. 6 veranschaulicht, in diesen seitlichen Randbereichen nicht vorgesehen sein. Bei einer nicht gezeigten anderen Ausführungsform hingegen können die im aufgeblasenen Zustand im Wesentlichen senkrecht zu der ersten Hauptfläche 11 und der zweiten Hauptfläche 19 verlaufenden Verbindungsfasern 16 zusätzlich zu den zusätzlichen Verbindungsfasern 16A in diesen seitlichen Randbereichen vorgesehen sein.

Bevorzugt ist, wie in Fig. 6 schematisch dargestellt, an der Innenseite der Seitenwand 60 eine dritte Gewebeschicht 62 vorgesehen, die fest und vorzugsweise direkt mit der Seitenwand 60 verbunden ist, wobei die Verbindung beispielsweise durch Laminieren oder Verkleben oder Verkleben mit anschließendem Vulkanisieren erfolgen kann. Dabei ist ein erstes Ende einer jeweiligen Verbindungsfaser 16A mit der dritten Gewebeschicht 62 verknüpft, und das zweite Ende der jeweiligen Verbindungsfaser 16A ist mit der ersten Gewebeschicht 41 oder der zweiten Gewebeschicht 42 verknüpft.

Auf diese Weise kann verhindert werden, dass sich die Seitenwand 60 im aufgeblasenen Zustand durch den hohen Innendruck nach außen wölbt, was dazu führen würde, dass die zwischen der äußeren Oberfläche der Seitenwand 60 und der ersten bzw. zweiten Hauptfläche 11, 19 gebildeten Kanten abgerundet würden. Durch das Vorsehen der diagonal verlaufenden Verbindungsfasern 16A kann somit erreicht werden, dass im aufgeblasenen Zustand insbesondere zwischen der äußeren Oberfläche der Seitenwand 60 und der ersten Hauptfläche 11 eine rechtwinkelige bzw. nahezu rechtwinkelige Kante gebildet wird, wodurch das Absprungverhalten des Tischtennisballs in dem Kantenbereich im Wesentlichen dem bei Verwendung einer massiven Spielflächenplatte mit rechteckiger Kante entspricht.

Bevorzugt sind die zweiten Enden derjenigen Verbindungsfasern 16A, deren erstes Ende mit einem bei dem bestimmungsgemäßen Gebrauch in einer oberen Hälfte der dritten Gewebeschicht 62 gelegenen Abschnitt der dritten Gewebeschicht 62 verbunden sind, mit der bei dem bestimmungsgemäßen Gebrauch unten gelegenen zweiten Gewebeschicht 42 verknüpft, während die zweiten Enden derjenigen Verbindungsfasern 16A, deren erstes Ende mit einem bei dem bestimmungsgemäßen Gebrauch in einer unteren Hälfte der dritten Gewebeschicht 62 gelegenen Abschnitt der dritten Gewebeschicht 62 verbunden sind, mit der bei dem bestimmungsgemäßen Gebrauch oben gelegenen ersten Gewebeschicht 41 verknüpft sind.

Dabei können die zusätzlichen Verbindungsfasern 16A derart angeordnet sein, dass im aufgeblasenen Zustand die mit der ersten Gewebeschicht 41 verknüpften Verbindungsfasern 16A den gleichen Winkel oder im Wesentlichen den gleichen Winkel mit der ersten Hauptfläche 11 einschließen, und die mit der zweiten Gewebeschicht 42 verknüpften Verbindungsfasern 16A den gleichen Winkel oder im Wesentlichen den gleichen Winkel mit der ersten Hauptfläche 11 einschließen.

Zusätzlich oder alternativ zu den zusätzlichen Verbindungsfasern 16A können, wie in Fig. 6 veranschaulicht, weitere zusätzliche Verbindungsfasern 16B vorgesehen sein, die in dem aufgeblasenen Zustand vorzugsweise parallel zu der ersten Hauptfläche 11 und/ oder der zweiten Hauptfläche 19 verlaufen und straff gespannt sind. Hierbei ist ein erstes Ende einer jeweiligen weiteren zusätzlichen Verbindungsfaser 16B mit einem ersten Abschnitt der dritten Gewebeschicht 62 verknüpft, und ein zweites Ende dieser weiteren zusätzlichen Verbindungsfaser 16B ist mit einem dem ersten Abschnitt der dritten Gewebeschicht 62 im aufgeblasenen Zustand gegenüberliegendem zweiten Abschnitt der dritten Gewebeschicht 62 verknüpft. Bevorzugt sind die jeweiligen einander gegenüberliegenden ersten und zweiten Abschnitte der dritten Gewebeschicht 62 derart angeordnet, dass die jeweiligen weiteren zusätzlichen Verbindungsfasern 16B sich entlang der Längsrichtung oder entlang der Breitenrichtung des aufblasbaren Körpers 10 erstrecken.

Dabei sind das erste Ende und das zweite Ende der Verbindungsfasern 16B bevorzugt an mit Bezug auf die Höhenrichtung mittig gelegenen ersten und zweiten Abschnitten der dritten Gewebeschicht 62 angeordnet. Bei einer Ausführungsform können auch mehrere der Verbindungsfasern 16B in Höhenrichtung und/oder Längsrichtung bzw. Breitenrichtung beabstandet voneinander angeordnet sein.

Durch das Vorsehen der weiteren zusätzliche Verbindungsfasern 16B kann verhindert werden, dass sich die Seitenwand 60 im aufgeblasenen Zustand durch den hohen Innendruck nach außen wölbt

Ebenso wie die Verbindungsfasern 16 können die zusätzlichen Verbindungsfasern 16A und/ oder die weiteren zusätzlichen Verbindungsfasern 16B beispielsweise aus Polyester bzw. synthetischen Polymeren oder einem anderen geeigneten Material mit hoher Reiß- und Zugfestigkeit gebildet sein.

Wie oben beschrieben, kann der aufblasbare Körper 10 mehrere Schichtpakete mit jeweils zwei Schichten aufweisen, die übereinanderliegend zwischen der ersten Hauptfläche 11 und der zweiten Hauptfläche 19 angeordnet und über eine Vielzahl von Verbindungsfasern verbunden sind, wobei jede der Verbindungsfasern mit den zwei Schichten verknotet bzw. verknüpft ist, und eine zwischen den jeweiligen Verknotungspunkten gemessene Länge von jeder der vertikal zu der ersten und/ oder zweiten Hauptfläche 11, 19 verlaufenden Verbindungsfasern vorzugsweise gleich ist.

In diesen Fällen kann zumindest das bei bestimmungsgemäßem Gebrauch oberste Schichtpakete oder vorzugsweise jedes der Schichtpakete die mit Bezug auf Fig. 6 beschriebenen zusätzlichen Verbindungsfasern 16A und die dritte Gewebeschicht 62 und gegebenenfalls die weiteren zusätzlichen Verbindungsfasern 16B in entsprechender Anordnung aufweisen. Des Weiteren kann zumindest in dem obersten Schichtpaket oder in jedem der Schichtpakete die Anzahl der Verbindungsfasern 16 pro Flächeneinheit in dem bei bestimmungsgemäßem Gebrauch seitlichen Randbereich des aufblasbaren Körpers höher sein als in anderen Bereichen.

Alternativ oder zusätzlich dazu können in den bei dem bestimmungsgemäßen Gebrauch seitlichen Randbereichen des obersten Schichtpakets bzw. den seitlichen Randbereichen der ersten Wand 17 die mit Bezug auf Fig. 5 beschriebenen Silikonverstärkungen 61 vorgesehen sein.

Alternativ oder zusätzlich dazu können an oder in der Seitenwand 60, wie in Fig. 6 veranschaulicht, Verstärkungsstreben 63 mit hoher Steifigkeit, die beispielsweise aus einem Metall gebildet sind, vorgesehen sein. Bevorzugt sind die Verstärkungsstreben 63 derart angeordnet, dass sie zwischen der ersten Hauptfläche 11 und der zweiten Hauptfläche 19 entlang der Höhenrichtung des aufblasbaren Körpers 10 verlaufen. Durch das Vorsehen der Verstärkungsstreben 63 kann ebenfalls verhindert werden, dass sich die Seitenwand 60 im aufgeblasenen Zustand durch den hohen Innendruck nach außen wölbt.

Ferner ist bevorzugt jeweils zwischen bei bestimmungsgemäßem Gebrauch in Höhenrichtung des aufblasbaren Körpers gesehen benachbarten Schichtpaketen der Vielzahl von Schichtpaketen eine oder mehrere luftundurchlässige oder zumindest im Wesentlichen luftundurchlässige Zwischenschicht, vorzugsweise Kunststoffzwischenschicht vorgesehen, die jeweils derart mit der luftundurchlässigen oder im Wesentlichen luftundurchlässigen Seitenwand 60 verbunden ist, dass jeweilige, der Anzahl der Vielzahl von Schichtpaketen entsprechende, luftdichte oder zumindest im Wesentlichen luftdichte Innenräume gebildet werden. Die jeweiligen Zwischenschichten können beispielsweise durch eine Klebeschicht gebildet sein, durch welche die entsprechenden Gewebeschichten der benachbarten Schichtpakete miteinander verklebt sind. In diesem Fall kann die Seitenwand 60 mehrere luftundurchlässige oder zumindest im Wesentlichen luftundurchlässige Seitenwandabschnitte umfassen, die jeweils ein jeweiliges Schichtpaket seitlich umgeben.

Dabei kann für jeden dieser luftdichten oder zumindest im Wesentlichen luftdichten Innenräume ein jeweiliges Ventil vorgesehen sein, über das der jeweilige Innenraum aufblasbar und entleerbar ist. Die jeweiligen Ventile sind bevorzugt derart angebracht, dass sie bei dem bestimmungsgemäßen Gebrauch an einer Seitenfläche bzw. der Seitenwand 60 bzw. den Seitenwandabschnitten des aufblasbaren Körpers 10, 10A in einem mittleren Bereich, beispielsweise in Höhe der Mittellinie 12 vorgesehen sind. Bei einer Ausführungsform kann jedoch das Ventil für den bei bestimmungsgemäßem Gebrauch untersten Innenraum an der Unterseite diese Innenraums vorgesehen sein.

Mit Bezug auf Fig. 7 wird im Folgenden eine Ausführungsform beschrieben, bei der der aufblasbare Körper zwei dieser Schichtpakete aufweist. Der aufblasbare Körper 10B gemäß dieser Ausführungsform weist, wie in Fig. 7 schematisch dargestellt, einen ersten, bei bestimmungsgemäßem Gebrauch oberen luftdichten bzw. im Wesentlichen luftdichten Innenraum I1 und einen zweiten, bei bestimmungsgemäßem Gebrauch unteren luftdichten bzw. im Wesentlichen luftdichten Innenraum I2 auf, die übereinander zwischen der ersten Hauptfläche 11 und der zweiten Hauptfläche 19 angeordnet sind. Der erste luftdichte Innenraum I1 und der zweite luftdichte Innenraum I2 sind durch eine luftundurchlässige bzw. im Wesentlichen luftundurchlässige Zwischenschicht 70, vorzugsweise Kunststoffzwischenschicht getrennt, die beispielsweise durch eine Klebeschicht gebildet ist, welche die nicht dargestellte zweite Schicht 42 bzw. zweite Gewebeschicht 42 der oberen Gewebelage 40 bzw. des oberen Schichtpakets S1 und die nicht dargestellte erste Schicht 41 bzw. erste Gewebeschicht 41 der unteren Gewebelage 40 bzw. des unteren Schichtpakets S2 miteinander verklebt.

Hierbei kann die in Fig. 7 nicht dargestellte Seitenwand 60 wie oben beschrieben einen ersten Seitenwandabschnitt, der das obere Schichtpaket S1 seitlich umgibt, und einen zweiten Seitenwandabschnitt aufweisen, der das untere Schichtpaket S2 seitlich umgibt.

Der erste luftdichte bzw. im Wesentlichen luftdichte Innenraum I1 ist über ein Ventil V1, das an dem entsprechenden Seitenwandabschnitt vorgesehen ist, befüllbar und entleerbar, und der zweite luftdichte bzw. im Wesentlichen luftdichte Innenraum I2 ist über ein Ventil V2, das an der Unterseite des aufblasbaren Körpers 10B vorgesehen ist, befüllbar und entleerbar.

Fig. 8 veranschaulicht das Untergestell 20 gemäß der ersten Ausführungsform in einem auseinandergeklappten Zustand. Das Untergestell 20 weist mehrere Trägerstangen 21 und mehrere Verbindungsstangen 23 auf, wobei jeweils zwei benachbarte Trägerstangen 21 durch zwei Verbindungsstangen 23 verbunden sind. Dabei ist ein Ende einer jeweiligen Verbindungsstange 23 schwenkbar mit einem bei bestimmungsgemäßem Gebrauch oben gelegenen Ende einer der Trägerstangen 21 verbunden, und das andere Ende der jeweiligen Verbindungsstange 23 ist schwenkbar mit einem bei dem bestimmungsgemäßen Gebrauch unten gelegenen Ende der anderen Trägerstange 21 verbunden. Des Weiteren können auch die Mitten der zwei Verbindungstangen 23, die die benachbarten Trägerstangen 21 verbinden, miteinander verbunden sein, um die Stabilität des Untergestells 20 zu erhöhen.

Bevorzugt ist das Untergestell 20, insbesondere die Trägerstangen 21 und die Verbindungsstangen 23, aus leichten und stabilen Materialien wie etwa Aluminium hergestellt, um einerseits das Gewicht des Untergestells 20 gering zu halten und andererseits eine sichere Lagerung des aufblasbaren Körpers 10 zu gewährleisten.

Die Trägerstangen 21 sind dazu eingerichtet, den aufblasbaren Körper 10 oder die aufblasbaren Körper 10A bzw. 10B in dem aufgeblasenen Zustand zu tragen. Dabei sind die Längen der Trägerstangen 21 und die Dicke des aufblasbaren Körpers 10 im aufgeblasenen Zustand derart ausgewählt, dass ein Abstand zwischen der ersten Hauptfläche 11 des aufblasbaren Körpers 10 und einem Untergrund, auf dem die Vorrichtung 100 aufgebaut ist, 760 mm beträgt. Bevorzugt weisen die Trägerstangen 21 an ihren bei dem bestimmungsgemäßem Gebrauch unten gelegenen Enden 22 nicht gezeigte Löcher auf, durch welche beispielsweise Zeltheringe in einen weichen Untergrund gesteckt werden können, um das Untergestell 20 zu verankern bzw. dessen Position zu fixieren.

Die Trägerstangen 21 sind insbesondere als Teleskopstangen ausgebildet, so dass das Untergestell 20 ausgehend von dem in Fig. 8 gezeigten auseinandergeklappten Zustand in einen in Fig. 9 gezeigten zusammengeklappten Zustand gebracht werden kann, um das Packmaß des Untergestells 20 bei Nichtgebrauch und insbesondere für den Transport verringern zu können. Beim Vorgang des Zusammenklappens werden die Abstände zwischen den Trägerstangen 21 sukzessive verringert, wodurch die als Teleskopstangen ausgebildeten Trägerstangen 21 aufgrund der Verbindung mit den Verbindungsstangen 23 ausgefahren werden, wobei die Trägerstangen 21 und die Verbindungsstangen 23 im zusammengeklappten Zustand nahezu parallel verlaufen. Auf diese Weise kann das Untergestell 20 bei Nichtgebrauch derart zusammengefaltet werden, dass es ein kleines Packmaß aufweist. Zusammen mit dem zusammengerollten aufblasbaren Körper 10 und gegebenenfalls mit dem Tischtennisnetz 30 kann das zusammengeklappte Untergestell 20 dann in einem Rucksack verstaut werden, so dass der Benutzer die Vorrichtung 100 leicht an einen beliebigen Ort transportieren und dort unter Verwendung einer Pumpe aufbauen kann.

Um einen sicheren Stand der Vorrichtung 100 zu gewährleisten, kann der aufblasbare Körper 10 mittels geeigneter Befestigungsvorrichtungen an dem Untergestell 20 befestigt sein. Dabei können gemäß einer Ausführungsform die jeweiligen Befestigungsvorrichtungen beispielsweise als nicht gezeigte Druckknöpfe ausgebildet sein.

Dabei können jeweils an einem ausgewählt aus der zweiten Hauptfläche 19 der zweiten Außenwand 18 des aufblasbaren Körpers 10 und dem bei bestimmungsgemäßem Gebrauch oben gelegenen Ende von einer oder mehreren entsprechenden Trägerstangen 21 ein Teil mit einer Vertiefung, und an dem anderen ausgewählt aus der zweiten Hauptfläche 19 der zweiten Außenwand 18 des aufblasbaren Körpers 10 und jeweiligen bei bestimmungsgemäßem Gebrauch oben gelegenen Ende von mehreren entsprechenden Trägerstangen 21 ein Teil mit einem passenden Knopf vorgesehen sein.

Bei einer anderen Ausführungsform können die Befestigungsvorrichtungen wie in Fig. 10 schematisch veranschaulicht mehrere Einhakvorrichtungen oder Laschen 80, die an der zweiten Hauptfläche 19 des aufblasbaren Körpers 10 vorgesehen sind, und mehrere Nasen/Streben 81 umfassen, die an den jeweiligen, bei bestimmungsgemäßem Gebrauch oben gelegenen Enden von mehreren entsprechenden Trägerstangen 21 vorgesehen sind, bevorzugt von den im aufgebauten Zustand äußeren Trägerstangen 21, vorgesehen sind, wobei eine jeweilige Nase/Strebe 81 und eine jeweilige Einhakvorrichtung/Lasche 80 derart angeordnet und eingerichtet sind, dass die Nase/Strebe 81 bei dem bestimmungsgemäßen Gebrauch in die entsprechende Einhakvorrichtung/Lasche 80 einhakt bzw. eingreift, so dass der aufblasbare Körper 10 durch das Einhaken/Eingreifen der Nase/Strebe 81 in die Einhakvorrichtung/Lasche 80 an der jeweiligen Trägerstange 21 befestigt ist.

Hierbei sind die Einhakvorrichtungen/Laschen 80 und Nasen/Streben 81 bevorzugt derart angeordnet, dass bei entsprechender Anordnung und Ausrichtung des aufblasbaren Körpers 10 mit Bezug auf die Trägerstangen 21 die Nasen/Streben 81 bei einem Auseinanderklappen des Untergestells 20 in die Einhakvorrichtungen/Laschen 80 gleiten, so dass bei abgeschlossenen Ausklappvorgang jede der Nasen/Streben 81 in die entsprechende Einhakvorrichtung/Lasche 80 eingeschoben ist.

Unabhängig davon, ob die Befestigungseinrichtungen als Druccknöpfe oder als eine Kombination aus Einhakvorrichtungen/Laschen 80 und Nasen/Streben 81 ausgebildet sind, kann an dem bei bestimmungsgemäßem Gebrauch unteren Ende einer oder mehrerer Trägerstangen 21 eine Hafteinrichtung 82 wie etwa ein Saugnapf vorgesehen sein. Mittels der Hafteinrichtungen 82 kann bewirkt werden, dass das Untergestell 20 und somit die gesamte Vorrichtung 100 an einem Untergrund mit glatter oder im Wesentlichen glatter Fläche wie etwa einem Asphaltuntergrund, einem Untergrund aus Teer oder aus einer Betonplatte anhaftet. Auf diese Weise kann verhindert werden, dass die Vorrichtung 100 beispielsweise durch eine Windböe auf dem Untergrund verschoben wird.

Fig. 11 veranschaulicht eine Vorrichtung zur Verwendung bei einem Tischtennis-Spiel gemäß einer anderen Ausführungsform. Die Vorrichtung 101 zur Verwendung bei einem Tischtennis-Spiel umfasst einen aufblasbaren und flexiblen Körper 10C gemäß einer Ausführungsform, ein Untergestell 200 gemäß einer zweiten Ausführungsform, auf dem der aufblasbare Körper 10C aufliegt und gegebenenfalls befestigt ist, und ein nicht gezeigtes Tischtennisnetz, das dem in Fig. 1 gezeigten Tischtennisnetz 30 entspricht, und das an dem aufblasbaren Körper 10C montiert ist.

Das Untergestell 200 gemäß der zweiten Ausführungsform umfasst zwei aufblasbare und flexible Tragkörper 210, 220, die beispielsweise quaderförmig ausgebildet sein können und jeweils einen Aufbau aufweisen, der eine hohe Formstabilität im aufgeblasenen Zustand ermöglicht und besonders hohen Belastungen standhält. Hierzu weisen die zwei aufblasbaren Tragkörper 210, 220 eine Drop-Stitch bzw. Dropstich-Konstruktion auf, die ähnlich der mit Bezug auf die aufblasbaren Körper 10, 10A, 10B beschriebenen Konstruktion ist.

In Fig. 11 sind die aufblasbaren Tragkörper 210, 220 in dem aufgeblasenen Zustand dargestellt, wobei jeder der aufblasbaren Tragkörper 210, 220 eine erste Tragkörperhauptfläche 212, 222 und eine zweite Tragkörperhauptfläche 213, 223 sowie vier Tragkörpernebenflächen aufweist, die durch die restlichen Seitenflächen der aufblasbaren Tragkörper 210, 220 gebildet sind, und die erste Tragkörperhauptfläche 212 und die zweite Tragkörperhauptfläche 223 voneinander abgewandt sind. Bevorzugt verlaufen die jeweiligen ersten und zweiten Tragkörperhauptflächen 212, 222, 213, 223 senkrecht zu der ersten Hauptfläche 11 des aufblasbaren Körpers 10C und parallel zu der Breitenrichtung der ersten Hauptfläche 11 des aufblasbaren Körpers 10C.

Jeder der zwei aufblasbaren Tragkörper 210, 220 weist ein Ventil 211, 221 auf, das wie in Fig. 11 veranschaulicht beispielsweise an der jeweiligen zweiten Tragkörperhauptfläche 213, 223 vorgesehen sein kann, und über das der Benutzer unter Verwendung der handelsüblichen Pumpe Luft in den jeweiligen aufblasbaren Tragkörper 210, 220 pumpen kann, um diesen aufzublasen. Ausgehend von dem aufgeblasenen Zustand kann der Benutzer über das jeweilige Ventil 211, 221 aus dem jeweiligen aufblasbaren Tragkörper 210, 220 Luft herauslassen, so dass deren Abmessungen im ausgelassenen Zustand auf ein kleines Packmaß reduziert werden können.

Mit Bezug auf die oben erwähnte Dropstich-Konstruktion weisen der erste und der zweite Tragkörper 210, 220 zumindest ein nicht gezeigtes Schichtpaket auf, das eine Gewebelage mit zwei Schichten bzw. Gewebeschichten enthält, welche zwischen den jeweiligen ersten und zweiten Tragkörperhauptflächen 212, 222, 213, 223 angeordnet sind und über eine Vielzahl von Verbindungsfasern miteinander verbunden sind, wobei jede der Verbindungsfasern mit den zwei Schichten verknotet bzw. verknüpft ist, und eine zwischen den jeweiligen Verknotungspunkten gemessene Länge von jeder der Verbindungsfasern vorzugsweise gleich ist. Dabei sind die Verbindungsfasern bevorzugt derart angeordnet, dass sie über den gesamten Raum, der zwischen den zwei Gewebeschichten gebildet wird, verteilt sind. Die Gewebeschichten verlaufen bevorzugt im Wesentlichen senkrecht zu der ersten Hauptfläche 11.

Die Verbindungsfasern können insbesondere derart angeordnet sein, dass sie sich im aufgeblasenen Zustand der Tragkörper 210, 220 senkrecht oder im Wesentlichen senkrecht zu den jeweiligen ersten und zweiten Tragkörperhauptflächen 212, 222, 213, 223 erstrecken.

Im Falle, dass der erste und/oder zweite Tragkörper 210, 220 jeweils lediglich eines dieser Schichtpakete aufweist, sind die jeweiligen zwei Schichten, die über die Verbindungsfasern verbunden sind, fest mit jeweiligen luftundurchlässigen bzw. im Wesentlichen luftundurchlässigen Schichten verbunden, deren äußere Oberflächen die jeweiligen ersten und zweiten Tragkörperhauptflächen 212, 222, 213, 223 bilden. Die Seitenwände, deren äußere Oberfläche die Tragkörpernebenflächen bilden, weisen ebenfalls eine luftundurchlässige bzw. im Wesentlichen luftundurchlässige Schicht auf, so dass ein luftdichter Innenraum gebildet wird.

Um einen sicheren Stand der Vorrichtung 101 zu gewährleisten, ist der aufblasbare Körper 10C mittels geeigneter Befestigungsvorrichtungen sowohl an dem ersten Tragkörper 210 als auch an dem zweiten Tragkörper 220 befestigt. Dabei können die jeweiligen Befestigungsvorrichtungen beispielsweise als Druckknöpfe ausgebildet sein.

In diesem Fall kann gemäß einer Ausführungsform jeweils an einem ausgewählt aus der zweiten Hauptfläche 19 der zweiten Außenwand 17 des aufblasbaren Körpers 10C und der bei bestimmungsgemäßem Gebrauch oberen Seitenfläche eines jeweiligen Tragkörpers 210, 220 ein Teil mit einer Vertiefung, und an dem anderen ausgewählt aus der zweiten Hauptfläche 19 der zweiten Außenwand 17 des aufblasbaren Körpers 10C und der bei bestimmungsgemäßem Gebrauch oberen Seitenfläche eines jeweiligen Tragkörpers 210, 220 ein Teil mit einem passenden Knopf vorgesehen sein.

Weiterhin kann in diesem Fall gemäß einer anderen Ausführungsform an einem bei bestimmungsgemäßem Gebrauch oberen Ende eines jeweiligen Tragkörpers 210, 220 ein nicht gezeigter seitlich vorspringender Vorsprung mit einem oder mehreren Löchern vorgesehen sein, und an der zweiten Hauptfläche 19 der zweiten Außenwand 17 des aufblasbaren Körpers 10C können eine oder mehrere nicht gezeigte verformbare Nasen angeordnet sein, die entsprechend der Löcher in dem Vorsprung angeordnet sind.

Zur Befestigung des aufblasbaren Körpers 10C an den Tragkörpern 210, 220 wird der aufblasbare Körper zunächst derart auf die Tragkörper 210, 220 gelegt, dass die verformbaren Nasen durch die Löcher hindurchdringen und ein Abschnitt der Nasen nach unten über den seitlich vorspringenden Vorsprung vorragt. Dann wird der nach unten vorragende Abschnitt der Nasen derart umgeformt, dass sich ein Wulst bildet, der einen das Loch umgebenden Abschnitt des seitlich vorspringen Vorsprungs überdeckt und somit verhindert, dass der aufblasbare Körper 10C von den Tragkörpern 210, 220 getrennt wird.

Die Befestigung des aufblasbaren Körpers 10C an den Tragkörpern 210, 220 kann wieder gelöst werden, indem an dem Wulst derart gezogen wird, dass sich die entsprechende Nase wieder in den ursprünglichen Zustand zurückverformt. In diesem Zustand kann der aufblasbare Körper 10C durch Anheben von den Tragkörpern 210, 220 getrennt werden.

Mit Ausnahme der an dem aufblasbaren Körper 10C vorgesehenen Teile der Befestigungsvorrichtung kann der aufblasbare Körper 10C den gleichen Aufbau aufweisen wie einer der oben beschriebenen aufblasbaren Körper 10, 10A und 10B.

Des Weiteren kann an der bei bestimmungsgemäßem Gebrauch unteren Seite zumindest eines der Tragkörper 210, 220 eine nicht gezeigte Hafteinrichtung wie etwa ein Saugnapf vorgesehen sein. Mittels der Hafteinrichtungen kann bewirkt werden, dass die Tragkörper 210, 220 und somit die gesamte Vorrichtung 101 an einem Untergrund mit glatter oder im Wesentlichen glatter Fläche wie etwa einem Asphaltuntergrund, einem Untergrund aus Teer oder aus einer Betonplatte anhaftet. Auf diese Weise kann verhindert werden, dass die Vorrichtung 101 beispielsweise durch eine Windböe auf dem Untergrund verschoben wird.

Zur weiteren Verbesserung der Standfähigkeit der Vorrichtung 101 können der erste und der zweite Tragkörper 210, 220 über einen oder mehrere gespannte Riemen 230, 231, 232, 233 verbunden sein. Dabei können beispielsweise im Bereich der Ecken der einander zugewandten Tragkörperhauptflächen 213, 222 des ersten und zweiten Tragkörpers 210, 220 nicht dargestellte Schlaufen vorgesehen sein, wobei die jeweiligen Riemen 230, 231, 232, 233 an einer jeweiligen Schlaufe des ersten Tagkörpers 210 und einer jeweiligen Schlaufe des zweiten Tragkörpers 220 befestigt sind.

Bevorzugt sind die Riemen 230, 231, 232, 233 derart an den Schlaufen befestigt, dass einer der Riemen 230 an einer mit Bezug auf eine Draufsicht auf die zweite Tragkörperhauptfläche 213 des ersten Tragkörpers 210 in dem Bereich einer linken unteren Ecke vorgesehenen Schlaufe und an einer mit Bezug auf eine Draufsicht auf die erste Tragkörperhauptfläche 222 des zweiten Tragkörpers 220 in dem Bereich einer linken oberen Ecke vorgesehenen Schlaufe befestigt ist, einer der Riemen 231 an einer mit Bezug auf die Draufsicht auf die zweite Tragkörperhauptfläche 213 des ersten Tragkörpers 210 in dem Bereich einer linken oberen Ecke vorgesehenen Schlaufe und an einer mit Bezug auf die Draufsicht auf die erste Tragkörperhauptfläche 222 des zweiten Tragkörpers 220 in dem Bereich einer linken unteren Ecke vorgesehenen Schlaufe befestigt ist, einer der Riemen 232 an einer mit Bezug auf die Draufsicht auf die zweite Tragkörperhauptfläche 213 des ersten Tragkörpers 210 in dem Bereich einer rechten unteren Ecke vorgesehenen Schlaufe und an einer mit Bezug auf die Draufsicht auf die erste Tragkörperhauptfläche 222 des zweiten Tragkörpers 220 in dem Bereich einer rechten oberen Ecke vorgesehenen Schlaufe befestigt ist, und einer der Riemen 233 an einer mit Bezug auf die Draufsicht auf die zweite Tragkörperhauptfläche 213 des ersten Tragkörpers 210 in dem Bereich einer rechten oberen Ecke vorgesehenen Schlaufe und an einer mit Bezug auf die Draufsicht auf die erste Tragkörperhauptfläche 222 des zweiten Tragkörpers 220 in dem Bereich einer rechten unteren Ecke vorgesehenen Schlaufe befestigt ist.

Gemäß einer Ausführungsform können in den aufgeblasenen Zuständen die jeweiligen Abstände d zwischen den jeweiligen ersten und zweiten Tragkörperhauptflächen 212, 222, 213, 223 des ersten und zweiten Tragkörpers 210, 220 beispielsweise 125 mm betragen. Bei anderen Ausführungsformen können diese Abstände d auch von 125 mm verschieden sein und/oder für den ersten und den zweiten Tragkörper 210, 220 unterschiedlich sein.

Weiterhin können in den aufgeblasenen Zuständen in dem Zustand, in dem der aufblasbare Körper 10C an den Tragkörpern 210, 220 befestigt ist, jeweilige Höhen h des ersten und zweiten Tragkörpers 210, 220 derart gewählt sein, dass ein Abstand zwischen der ersten Hauptfläche 11 des aufblasbaren Körpers 10C und dem Untergrund, auf dem die Vorrichtung 101 aufgebaut ist, 760 mm beträgt.
Ferner können in den aufgeblasenen Zuständen in dem Zustand, in dem der aufblasbare Körper 10C an den Tragkörpern 210, 220 befestigt ist, jeweilige Längen l_{T}, gemessen parallel zu der Breitenrichtung des aufblasbaren Körpers 10C, beispielsweise 1400 mm betragen.

## Patentansprüche

1. Vorrichtung (100, 101) zur Verwendung bei einem Tischtennis-Spiel, umfassend
einen flexiblen aufblasbaren Körper (10, 10A, 10B, 10C) mit einer ersten Außenwand (17), die dazu eingerichtet ist, in einem aufgeblasenen Zustand des aufblasbaren Körpers (10, 10A, 10B, 10C) bei bestimmungsgemäßem Gebrauch eine Spielfläche (11) für das Tischtennis-Spiel bereitzustellen, und einer zweiten Außenwand (18), die in dem aufgeblasenen Zustand des aufblasbaren Körpers (10, 10A, 10B, 10C) der ersten Außenwand (17) gegenüberliegt und von dieser beabstandet ist, wobei die erste Außenwand (17) und die zweite Außenwand (18) mittels einer Vielzahl von Verbindungsfasern (16) verbunden sind,
wobei
der aufblasbare Körper (10, 10A, 10C) eine Gewebelage (40) umfasst, die eine erste Gewebeschicht (41), eine zweite Gewebeschicht (42) und die Vielzahl von Verbindungsfasern (16) aufweist, welche die erste Gewebeschicht (41) und die zweite Gewebeschicht (42) miteinander verbinden, wobei die erste Gewebeschicht (41) und die zweite Gewebeschicht (42) im aufgeblasenen Zustand beabstandet voneinander angeordnet sind, die erste Außenwand (17) die erste Gewebeschicht (41) umfasst, und die zweite Außenwand (18) die zweite Gewebeschicht (42) umfasst,
der aufblasbare Körper (10, 10A, 10C) eine Seitenwand (60) aufweist, die mit der ersten Außenwand (17) und der zweiten Außenwand (18) derart verbunden ist, dass durch die erste Außenwand (17), die zweite Außenwand (18) und die Seitenwand (60) ein luftdichter Innenraum des aufblasbaren Körpers (10, 10A, 10C) gebildet wird, und
der aufblasbare Körper (10, 10A, 10C) ein Ventil aufweist, über das der Innenraum befüllbar und entleerbar ist, wobei
die Vorrichtung ferner umfasst
eine Vielzahl von zusätzlichen Verbindungsfasern (16A) mit einem ersten Ende, das mit einem bei dem bestimmungsgemäßen Gebrauch seitlichen Randbereich der ersten Gewebeschicht (41) oder mit einem bei dem bestimmungsgemäßen Gebrauch seitlichen Randbereich der zweiten Gewebeschicht (42) verknüpft ist, und mit einem zweiten Ende, das mit einer dritten Gewebeschicht (62) verknüpft ist, die an einer Innenseite der Seitenwand (60) des aufblasbaren Körpers (10A) vorgesehen ist, wobei
der aufblasbare Körper (10A) derart eingerichtet ist, dass im aufgeblasenen Zustand die zusätzlichen Verbindungsfasern (16A) mit Bezug auf die Spielfläche (11) quer verlaufen.

2. Vorrichtung (100, 101) gemäß Anspruch 1, bei der der aufblasbare Körper (10, 10A, 10C) eine erste Kunststoffschicht (50) und eine zweite Kunststoffschicht (52) umfasst, wobei die erste Kunststoffschicht (50) auf einer der zweiten Gewebeschicht (42) abgewandten Seite der ersten Gewebeschicht (41) angeordnet ist und die erste Außenwand (17) die erste Kunststoffschicht (50) umfasst, die zweite Kunststoffschicht (51) auf einer der ersten Gewebeschicht (41) abgewandten Seite der zweiten Gewebeschicht (42) angeordnet ist und die zweite Außenwand (18) die zweite Kunststoffschicht (52) umfasst.

3. Vorrichtung (100, 101) zur Verwendung bei einem Tischtennis-Spiel, umfassend
einen flexiblen aufblasbaren Körper (10, 10A, 10B, 10C) mit einer ersten Außenwand (17), die dazu eingerichtet ist, in einem aufgeblasenen Zustand des aufblasbaren Körpers (10, 10A, 10B, 10C) bei bestimmungsgemäßem Gebrauch eine Spielfläche (11) für das Tischtennis-Spiel bereitzustellen, und einer zweiten Außenwand (18), die in dem aufgeblasenen Zustand des aufblasbaren Körpers (10, 10A, 10B, 10C) der ersten Außenwand (17) gegenüberliegt und von dieser beabstandet ist, wobei die erste Außenwand (17) und eine zwischen der ersten Außenwand (17) und der zweiten Außenwand (18) angeordnete Schicht mittels einer Vielzahl von Verbindungsfasern (16) verbunden sind,
wobei
der aufblasbare Körper (10B) zumindest zwei Gewebelagen (40) umfasst, die übereinanderliegend zwischen der Spielfläche (11) und einer durch die äußere Oberfläche der zweiten Außenwand (18) gebildeten Hauptfläche (19) des aufblasbaren Körpers (10B) angeordnet sind,
jede der zumindest zwei Gewebelagen (40) eine erste Gewebeschicht (41), eine zweite Gewebeschicht (42) und eine jeweilige Vielzahl von Verbindungsfasern (16) aufweist, welche die erste Gewebeschicht (41) und die zweite Gewebeschicht (42) miteinander verbinden, wobei die erste Gewebeschicht (41) und die zweite Gewebeschicht (42) im aufgeblasenen Zustand beabstandet voneinander angeordnet sind,
die erste Außenwand (17) die erste Gewebeschicht (41) der der Spielfläche (11) am nächsten liegenden Gewebelage (40) umfasst, und die zweite Außenwand (18) die zweite Gewebeschicht (42) der der Hauptfläche (19) am nächsten liegenden Gewebelage (40) umfasst, und
der aufblasbare Körper (10B) mindestens eine Kunststoffzwischenschicht (70) aufweist, wobei durch eine jeweilige Kunststoffzwischenschicht (70) zwei benachbarte der zumindest zwei Gewebelagen (40) verklebt sind, indem die zweite Gewebeschicht (42) einer bei dem bestimmungsgemäßem Gebrauch oberen der zwei benachbarten Gewebelagen (40) mit der ersten Gewebeschicht (41) einer bei dem bestimmungsgemäßem Gebrauch unteren der zwei benachbarten Gewebelagen (40) verklebt ist, und
wobei entweder
(i) der aufblasbare Körper (10B) eine Seitenwand (60) aufweist, die mit der ersten Außenwand (17) und einer ersten Kunststoffzwischenschicht (70) der mindestens einen Kunststoffzwischenschicht (70) derart verbunden ist, dass durch die erste Außenwand (17), die erste Kunststoffzwischenschicht (70) und die Seitenwand (60) ein erster luftdichter Innenraum (I1) des aufblasbaren Körpers (10B) gebildet wird,
der aufblasbare Körper (10B) ein erstes Ventil (V1) aufweist, über das der erste Innenraum (11) separat befüllbar und entleerbar ist,
die Seitenwand (60) mit der zweiten Außenwand (18) und der ersten Kunststoffzwischenschicht (70) derart verbunden ist, dass durch die zweite Außenwand (18), die erste Kunststoffzwischenschicht (70) und die Seitenwand (60) ein zweiter luftdichter Innenraum (I2) des aufblasbaren Körpers (10B) gebildet wird, und
der aufblasbare Körper (10B) ein zweites Ventil (V2) aufweist, über das der zweite Innenraum (I2) separat befüllbar und entleerbar ist, oder
(ii) der aufblasbare Körper (10) eine Seitenwand (60) aufweist, die mit der ersten Außenwand (17) und einer ersten Kunststoffzwischenschicht (70) der mindestens einen Kunststoffzwischenschicht (70) derart verbunden ist, dass durch die erste Außenwand (17), die erste Kunststoffzwischenschicht (70) und die Seitenwand (60) ein erster luftdichter Innenraum (I1) des aufblasbaren Körpers (10B) gebildet wird,
der aufblasbare Körper (10) ein erstes Ventil aufweist, über das der erste Innenraum separat befüllbar und entleerbar ist,
die Seitenwand (60) mit der zweiten Außenwand (18) und einer zweiten Kunststoffzwischenschicht der mindestens einen Kunststoffzwischenschicht derart verbunden ist, dass durch die zweite Außenwand (18), die zweite Kunststoffzwischenschicht (70) und die Seitenwand (60) ein zweiter luftdichter Innenraum des aufblasbaren Körpers (10) gebildet wird,
der aufblasbare Körper (10) ein zweites Ventil aufweist, über das der zweite Innenraum separat befüllbar und entleerbar ist, und
der aufblasbare Körper (10) mehrere dritte Kunststoffzwischenschichten der mindestens einen Kunststoffzwischenschicht aufweist, die zwischen der ersten und der zweiten der mindestens einen Kunststoffzwischenschicht angeordnet sind, wobei
jede der dritten Kunststoffzwischenschicht jeweils derart mit der Seitenwand (60) verbunden ist, dass durch die jeweilige dritte Kunststoffzwischenschicht und eine benachbarte der mindestens einen Kunststoffzwischenschicht ein jeweiliger luftdichter Innenraum des aufblasbaren Körpers (10) gebildet wird, und der aufblasbare Körper (10) ein jeweiliges weiteres Ventil aufweist, über das der jeweilige luftdichte Innenraum separat befüllbar und entleerbar ist, wobei
die Vorrichtung ferner umfasst:
eine Vielzahl von zusätzlichen Verbindungsfasern (16A) mit einem ersten Ende, das mit einem bei dem bestimmungsgemäßen Gebrauch seitlichen Randbereich der ersten Gewebeschicht (41) oder mit einem bei dem bestimmungsgemäßen Gebrauch seitlichen Randbereich der zweiten Gewebeschicht (42) verknüpft ist, und mit einem zweiten Ende, das mit einer dritten Gewebeschicht (62) verknüpft ist, die an einer Innenseite der Seitenwand (60) des aufblasbaren Körpers (10A) vorgesehen ist, wobei
der aufblasbare Körper (10A) derart eingerichtet ist, dass im aufgeblasenen Zustand die zusätzlichen Verbindungsfasern (16A) mit Bezug auf die Spielfläche (11) quer verlaufen.

4. Vorrichtung (100, 101) gemäß einem der Ansprüche 1, 2,oder 3, ferner umfassend eine Vielzahl von weiteren zusätzlichen Verbindungsfasern (16B) mit einem ersten Ende, das mit einem ersten Abschnitt einer dritten Gewebeschicht (62) verknüpft ist, die an einer Innenseite der Seitenwand (60) des aufblasbaren Körpers (10A) vorgesehen ist, und mit einem zweiten Ende, das mit einem dem ersten Abschnitt der dritten Gewebeschicht (62) gegenüberliegenden zweiten Abschnitt der dritten Gewebeschicht (62) verknüpft ist.

5. Vorrichtung (100, 101) zur Verwendung bei einem Tischtennis-Spiel, umfassend
einen flexiblen aufblasbaren Körper (10, 10A, 10B, 10C) mit einer ersten Außenwand (17), die dazu eingerichtet ist, in einem aufgeblasenen Zustand des aufblasbaren Körpers (10, 10A, 10B, 10C) bei bestimmungsgemäßem Gebrauch eine Spielfläche (11) für das Tischtennis-Spiel bereitzustellen, und einer zweiten Außenwand (18), die in dem aufgeblasenen Zustand des aufblasbaren Körpers (10, 10A, 10B, 10C) der ersten Außenwand (17) gegenüberliegt und von dieser beabstandet ist, wobei die erste Außenwand (17) und die zweite Außenwand (18) mittels einer Vielzahl von Verbindungsfasern (16) verbunden sind,
wobei
der aufblasbare Körper (10, 10A, 10C) eine Gewebelage (40) umfasst, die eine erste Gewebeschicht (41), eine zweite Gewebeschicht (42) und die Vielzahl von Verbindungsfasern (16) aufweist, welche die erste Gewebeschicht (41) und die zweite Gewebeschicht (42) miteinander verbinden, wobei die erste Gewebeschicht (41) und die zweite Gewebeschicht (42) im aufgeblasenen Zustand beabstandet voneinander angeordnet sind, die erste Außenwand (17) die erste Gewebeschicht (41) umfasst, und die zweite Außenwand (18) die zweite Gewebeschicht (42) umfasst,
der aufblasbare Körper (10, 10A, 10C) eine Seitenwand (60) aufweist, die mit der ersten Außenwand (17) und der zweiten Außenwand (18) derart verbunden ist, dass durch die erste Außenwand (17), die zweite Außenwand (18) und die Seitenwand (60) ein luftdichter Innenraum des aufblasbaren Körpers (10, 10A, 10C) gebildet wird, und
der aufblasbare Körper (10, 10A, 10C) ein Ventil aufweist, über das der Innenraum befüllbar und entleerbar ist, wobei
die Vorrichtung (100, 101) ferner umfasst:
eine Vielzahl von Verstärkungsstreben (63), die in oder an der Seitenwand (60) angeordnet sind, und sich im aufgeblasenen Zustand des aufblasbaren Körpers (10, 10A, 10B, 10C) mit Bezug auf die Spielfläche (I1) senkrecht erstrecken.

6. Vorrichtung (100, 101) zur Verwendung bei einem Tischtennis-Spiel, umfassend
einen flexiblen aufblasbaren Körper (10, 10A, 10B, 10C) mit einer ersten Außenwand (17), die dazu eingerichtet ist, in einem aufgeblasenen Zustand des aufblasbaren Körpers (10, 10A, 10B, 10C) bei bestimmungsgemäßem Gebrauch eine Spielfläche (11) für das Tischtennis-Spiel bereitzustellen, und einer zweiten Außenwand (18), die in dem aufgeblasenen Zustand des aufblasbaren Körpers (10, 10A, 10B, 10C) der ersten Außenwand (17) gegenüberliegt und von dieser beabstandet ist, wobei die erste Außenwand (17) und eine zwischen der ersten Außenwand (17) und der zweiten Außenwand (18) angeordnete Schicht mittels einer Vielzahl von Verbindungsfasern (16) verbunden sind,
wobei
der aufblasbare Körper (10B) zumindest zwei Gewebelagen (40) umfasst, die übereinanderliegend zwischen der Spielfläche (11) und einer durch die äußere Oberfläche der zweiten Außenwand (18) gebildeten Hauptfläche (19) des aufblasbaren Körpers (10B) angeordnet sind,
jede der zumindest zwei Gewebelagen (40) eine erste Gewebeschicht (41), eine zweite Gewebeschicht (42) und eine jeweilige Vielzahl von Verbindungsfasern (16) aufweist, welche die erste Gewebeschicht (41) und die zweite Gewebeschicht (42) miteinander verbinden, wobei die erste Gewebeschicht (41) und die zweite Gewebeschicht (42) im aufgeblasenen Zustand beabstandet voneinander angeordnet sind,
die erste Außenwand (17) die erste Gewebeschicht (41) der der Spielfläche (11) am nächsten liegenden Gewebelage (40) umfasst, und die zweite Außenwand (18) die zweite Gewebeschicht (42) der der Hauptfläche (19) am nächsten liegenden Gewebelage (40) umfasst, und
der aufblasbare Körper (10B) mindestens eine Kunststoffzwischenschicht (70) aufweist, wobei durch eine jeweilige Kunststoffzwischenschicht (70) zwei benachbarte der zumindest zwei Gewebelagen (40) verklebt sind, indem die zweite Gewebeschicht (42) einer bei dem bestimmungsgemäßem Gebrauch oberen der zwei benachbarten Gewebelagen (40) mit der ersten Gewebeschicht (41) einer bei dem bestimmungsgemäßem Gebrauch unteren der zwei benachbarten Gewebelagen (40) verklebt ist, und
wobei entweder
(i) der aufblasbare Körper (10B) eine Seitenwand (60) aufweist, die mit der ersten Außenwand (17) und einer ersten Kunststoffzwischenschicht (70) der mindestens einen Kunststoffzwischenschicht (70) derart verbunden ist, dass durch die erste Außenwand (17), die erste Kunststoffzwischenschicht (70) und die Seitenwand (60) ein erster luftdichter Innenraum (I1) des aufblasbaren Körpers (10B) gebildet wird,
der aufblasbare Körper (10B) ein erstes Ventil (V1) aufweist, über das der erste Innenraum (11) separat befüllbar und entleerbar ist,
die Seitenwand (60) mit der zweiten Außenwand (18) und der ersten Kunststoffzwischenschicht (70) derart verbunden ist, dass durch die zweite Außenwand (18), die erste Kunststoffzwischenschicht (70) und die Seitenwand (60) ein zweiter luftdichter Innenraum (I2) des aufblasbaren Körpers (10B) gebildet wird, und
der aufblasbare Körper (10B) ein zweites Ventil (V2) aufweist, über das der zweite Innenraum (I2) separat befüllbar und entleerbar ist, oder
(ii) der aufblasbare Körper (10) eine Seitenwand (60) aufweist, die mit der ersten Außenwand (17) und einer ersten Kunststoffzwischenschicht (70) der mindestens einen Kunststoffzwischenschicht (70) derart verbunden ist, dass durch die erste Außenwand (17), die erste Kunststoffzwischenschicht (70) und die Seitenwand (60) ein erster luftdichter Innenraum (I1) des aufblasbaren Körpers (10B) gebildet wird,
der aufblasbare Körper (10) ein erstes Ventil aufweist, über das der erste Innenraum separat befüllbar und entleerbar ist,
die Seitenwand (60) mit der zweiten Außenwand (18) und einer zweiten Kunststoffzwischenschicht der mindestens einen Kunststoffzwischenschicht derart verbunden ist, dass durch die zweite Außenwand (18), die zweite Kunststoffzwischenschicht (70) und die Seitenwand (60) ein zweiter luftdichter Innenraum des aufblasbaren Körpers (10) gebildet wird,
der aufblasbare Körper (10) ein zweites Ventil aufweist, über das der zweite Innenraum separat befüllbar und entleerbar ist, und
der aufblasbare Körper (10) mehrere dritte Kunststoffzwischenschichten der mindestens einen Kunststoffzwischenschicht aufweist, die zwischen der ersten und der zweiten der mindestens einen Kunststoffzwischenschicht angeordnet sind, wobei
jede der dritten Kunststoffzwischenschicht jeweils derart mit der Seitenwand (60) verbunden ist, dass durch die jeweilige dritte Kunststoffzwischenschicht und eine benachbarte der mindestens einen Kunststoffzwischenschicht ein jeweiliger luftdichter Innenraum des aufblasbaren Körpers (10) gebildet wird, und der aufblasbare Körper (10) ein jeweiliges weiteres Ventil aufweist, über das der jeweilige luftdichte Innenraum separat befüllbar und entleerbar ist, wobei
die Vorrichtung ferner umfasst:
eine Vielzahl von Verstärkungsstreben (63), die in oder an der Seitenwand (60) angeordnet sind, und sich im aufgeblasenen Zustand des aufblasbaren Körpers (10, 10A, 10B, 10C) mit Bezug auf die Spielfläche (11) senkrecht erstrecken.

## Claims

1. A device (100, 101) for use in a game of table tennis, comprising
a flexible inflatable body (10, 10A, 10B, 10C) having a first outer wall (17) adapted to provide a playing surface (11) for the game of table tennis in an inflated state of the inflatable body (10, 10A, 10B, 10C) when in use as intended, and a second outer wall (18) which, in the inflated state of the inflatable body (10, 10A, 10B, 10C), faces the first outer wall (17) and is spaced apart therefrom, the first outer wall (17) and the second outer wall (18) being connected by means of a plurality of connecting fibers (16),
whereby
the inflatable body (10, 10A, 10C) comprises a fabric layer (40) having a first fabric layer (41), a second fabric layer (42) and the plurality of connecting fibers (16) connecting the first fabric layer (41) and the second fabric layer (42) to each other, wherein the first fabric layer (41) and the second fabric layer (42) are spaced apart in the inflated state, the first outer wall (17) comprises the first fabric layer (41), and the second outer wall (18) comprises the second fabric layer (42),
the inflatable body (10, 10A, 10C) has a side wall (60) connected to the first outer wall (17) and the second outer wall (18) such that an airtight interior of the inflatable body (10, 10A, 10C) is formed by the first outer wall (17), the second outer wall (18) and the side wall (60), and
the inflatable body (10, 10A, 10C) has a valve via which the interior can be inflated and deflated, wherein
the device further comprises
a plurality of additional connecting fibers (16A) having a first end associated with a lateral edge portion of the first fabric layer (41) in the intended use or with a lateral edge portion of the second fabric layer (42) in the intended use, and a second end associated with a third fabric layer (62) provided on an inside of the side wall (60) of the inflatable body (10A), wherein
the inflatable body (10A) is arranged in such a way that in the inflated state the additional connecting fibers (16A) run transversely with respect to the playing surface (11).

2. The device (100, 101) according to claim 1, wherein the inflatable body (10, 10A, 10C) comprises a first plastic layer (50) and a second plastic layer (52), wherein the first plastic layer (50) is arranged on a side of the first fabric layer (41) facing away from the second fabric layer (42) and the first outer wall (17) comprises the first plastic layer (50), the second plastic layer (51) is arranged on a side of the second fabric layer (42) facing away from the first fabric layer (41) and the second outer wall (18) comprises the second plastic layer (52).

3. Apparatus (100, 101) for use in a game of table tennis, comprising
a flexible inflatable body (10, 10A, 10B, 10C) having a first outer wall (17) adapted to provide a playing surface (11) for the game of table tennis in an inflated state of the inflatable body (10, 10A, 10B, 10C) when in use as intended, and a second outer wall (18), which, in the inflated state of the inflatable body (10, 10A, 10B, 10C), faces the first outer wall (17) and is spaced apart therefrom, the first outer wall (17) and a layer disposed between the first outer wall (17) and the second outer wall (18) being connected by means of a plurality of connecting fibers (16),
whereby
the inflatable body (10B) comprises at least two fabric layers (40) arranged one above the other between the playing surface (11) and a main surface (19) of the inflatable body (10B) formed by the outer surface of the second outer wall (18),
each of the at least two fabric layers (40) comprises a first fabric layer (41), a second fabric layer (42) and a respective plurality of connecting fibers (16) which connect the first fabric layer (41) and the second fabric layer (42) to each other, wherein the first fabric layer (41) and the second fabric layer (42) are arranged spaced apart from each other in the inflated state,
the first outer wall (17) comprises the first fabric layer (41) of the fabric layer (40) closest to the playing surface (11), and the second outer wall (18) comprises the second fabric layer (42) of the fabric layer (40) closest to the main surface (19), and
the inflatable body (10B) has at least one intermediate plastic layer (70), wherein two adjacent ones of the at least two fabric layers (40) are bonded by a respective intermediate plastic layer (70), in that the second fabric layer (42) of an upper one of the two adjacent fabric layers (40) in the intended use is bonded to the first fabric layer (41) of a lower one of the two adjacent fabric layers (40) in the intended use, and
whereby either
(i) the inflatable body (10B) has a side wall (60) which is connected to the first outer wall (17) and a first intermediate plastic layer (70) of the at least one intermediate plastic layer (70) in such a way that a first airtight interior (I1) of the inflatable body (10B) is formed by the first outer wall (17), the first intermediate plastic layer (70) and the side wall (60),
the inflatable body (10B) has a first valve (V1) via which the first interior (I1) can be filled and emptied separately,
the side wall (60) is connected to the second outer wall (18) and the first intermediate plastic layer (70) in such a way that a second airtight interior (I2) of the inflatable body (10B) is formed by the second outer wall (18), the first intermediate plastic layer (70) and the side wall (60), and
the inflatable body (10B) has a second valve (V2) via which the second interior (I2) can be filled and emptied separately, or
(ii) the inflatable body (10) has a side wall (60) which is connected to the first outer wall (17) and a first intermediate plastic layer (70) of the at least one intermediate plastic layer (70) in such a way that a first airtight interior (I1) of the inflatable body (10B) is formed by the first outer wall (17), the first intermediate plastic layer (70) and the side wall (60),
the inflatable body (10) has a first valve via which the first interior can be filled and emptied separately,
the side wall (60) is connected to the second outer wall (18) and a second intermediate plastic layer of the at least one intermediate plastic layer in such a way that a second airtight interior of the inflatable body (10) is formed by the second outer wall (18), the second intermediate plastic layer (70) and the side wall (60),
the inflatable body (10) has a second valve via which the second interior can be inflated and deflated separately, and
the inflatable body (10) has a plurality of third intermediate plastic layers of the at least one intermediate plastic layer arranged between the first and the second of the at least one intermediate plastic layer, wherein
each of the third intermediate plastic layers is connected to the side wall (60) in such a way that a respective airtight interior space of the inflatable body (10) is formed by the respective third intermediate plastic layer and an adjacent one of the at least one intermediate plastic layer, and the inflatable body (10) has a respective further valve via which the respective airtight interior space can be filled and emptied separately, wherein
the device further comprises:
a plurality of additional connecting fibers (16A) having a first end associated with a lateral edge portion of the first fabric layer (41) in the intended use or with a lateral edge portion of the second fabric layer (42) in the intended use, and a second end associated with a third fabric layer (62) provided on an inside of the side wall (60) of the inflatable body (10A), wherein
the inflatable body (10A) is arranged in such a way that in the inflated state the additional connecting fibers (16A) run transversely with respect to the playing surface (11).

4. A device (100, 101) according to any one of claims 1, 2, or 3, further comprising a plurality of further additional connecting fibers (16B) having a first end connected to a first portion of a third fabric layer (62) provided on an inner side of the side wall (60) of the inflatable body (10A) and a second end connected to a second portion of the third fabric layer (62) opposite to the first portion of the third fabric layer (62).

5. A device (100, 101) for use in a game of table tennis, comprising
a flexible inflatable body (10, 10A, 10B, 10C) having a first outer wall (17) adapted to provide a playing surface (11) for the game of table tennis in an inflated state of the inflatable body (10, 10A, 10B, 10C) when in use as intended, and a second outer wall (18) which, in the inflated state of the inflatable body (10, 10A, 10B, 10C), faces the first outer wall (17) and is spaced apart therefrom, the first outer wall (17) and the second outer wall (18) being connected by means of a plurality of connecting fibers (16),
whereby
the inflatable body (10, 10A, 10C) comprises a fabric layer (40) having a first fabric layer (41), a second fabric layer (42) and the plurality of connecting fibers (16) connecting the first fabric layer (41) and the second fabric layer (42) to each other, wherein the first fabric layer (41) and the second fabric layer (42) are spaced apart in the inflated state, the first outer wall (17) comprises the first fabric layer (41), and the second outer wall (18) comprises the second fabric layer (42),
the inflatable body (10, 10A, 10C) has a side wall (60) connected to the first outer wall (17) and the second outer wall (18) such that an airtight interior of the inflatable body (10, 10A, 10C) is formed by the first outer wall (17), the second outer wall (18) and the side wall (60), and
the inflatable body (10, 10A, 10C) has a valve via which the interior can be inflated and deflated, wherein
the device (100, 101) further comprises:
a plurality of reinforcing struts (63) arranged in or on the side wall (60) and extending vertically with respect to the playing surface (11) when the inflatable body (10, 10A, 10B, 10C) is inflated.

6. A device (100, 101) for use in a game of table tennis, comprising
a flexible inflatable body (10, 10A, 10B, 10C) having a first outer wall (17) adapted to provide a playing surface (11) for the game of table tennis in an inflated state of the inflatable body (10, 10A, 10B, 10C) when in use as intended, and a second outer wall (18), which, in the inflated state of the inflatable body (10, 10A, 10B, 10C), faces the first outer wall (17) and is spaced apart therefrom, the first outer wall (17) and a layer disposed between the first outer wall (17) and the second outer wall (18) being connected by means of a plurality of connecting fibers (16),
whereby
the inflatable body (10B) comprises at least two fabric layers (40) arranged one above the other between the playing surface (11) and a main surface (19) of the inflatable body (10B) formed by the outer surface of the second outer wall (18),
each of the at least two fabric layers (40) comprises a first fabric layer (41), a second fabric layer (42) and a respective plurality of connecting fibers (16) which connect the first fabric layer (41) and the second fabric layer (42) to each other, wherein the first fabric layer (41) and the second fabric layer (42) are arranged spaced apart from each other in the inflated state,
the first outer wall (17) comprises the first fabric layer (41) of the fabric layer (40) closest to the playing surface (11), and the second outer wall (18) comprises the second fabric layer (42) of the fabric layer (40) closest to the main surface (19), and
the inflatable body (10B) has at least one intermediate plastic layer (70), wherein two adjacent ones of the at least two fabric layers (40) are bonded by a respective intermediate plastic layer (70), in that the second fabric layer (42) of an upper one of the two adjacent fabric layers (40) in the intended use is bonded to the first fabric layer (41) of a lower one of the two adjacent fabric layers (40) in the intended use, and
whereby either
(i) the inflatable body (10B) has a side wall (60) which is connected to the first outer wall (17) and a first intermediate plastic layer (70) of the at least one intermediate plastic layer (70) in such a way that a first airtight interior (I1) of the inflatable body (10B) is formed by the first outer wall (17), the first intermediate plastic layer (70) and the side wall (60),
the inflatable body (10B) has a first valve (V1) via which the first interior (I1) can be filled and emptied separately,
the side wall (60) is connected to the second outer wall (18) and the first intermediate plastic layer (70) in such a way that a second airtight interior (I2) of the inflatable body (10B) is formed by the second outer wall (18), the first intermediate plastic layer (70) and the side wall (60), and
the inflatable body (10B) has a second valve (V2) via which the second interior (I2) can be filled and emptied separately, or
(ii) the inflatable body (10) has a side wall (60) which is connected to the first outer wall (17) and a first intermediate plastic layer (70) of the at least one intermediate plastic layer (70) in such a way that a first airtight interior (I1) of the inflatable body (10B) is formed by the first outer wall (17), the first intermediate plastic layer (70) and the side wall (60),
the inflatable body (10) has a first valve via which the first interior can be filled and emptied separately,
the side wall (60) is connected to the second outer wall (18) and a second intermediate plastic layer of the at least one intermediate plastic layer in such a way that a second airtight interior of the inflatable body (10) is formed by the second outer wall (18), the second intermediate plastic layer (70) and the side wall (60),
the inflatable body (10) has a second valve via which the second interior can be inflated and deflated separately, and
the inflatable body (10) has a plurality of third intermediate plastic layers of the at least one intermediate plastic layer arranged between the first and the second of the at least one intermediate plastic layer, wherein
each of the third intermediate plastic layers is connected to the side wall (60) in such a way that a respective airtight interior space of the inflatable body (10) is formed by the respective third intermediate plastic layer and an adjacent one of the at least one intermediate plastic layer, and the inflatable body (10) has a respective further valve via which the respective airtight interior space can be filled and emptied separately, wherein
the device further comprises:
a plurality of reinforcing struts (63) arranged in or on the side wall (60) and extending vertically with respect to the playing surface (11) when the inflatable body (10, 10A, 10B, 10C) is inflated.

## Revendications

1. Dispositif (100, 101) destiné à être utilisé dans un jeu de tennis de table, comprenant
un corps gonflable flexible (10, 10A, 10B, 10C) avec une première paroi extérieure (17) qui est adaptée pour fournir une surface de jeu (11) pour le jeu de tennis de table dans un état gonflé du corps gonflable (10, 10A, 10B, 10C) lors de l'utilisation prévue, et une deuxième paroi extérieure (18) qui, dans l'état gonflé du corps gonflable (10, 10A, 10B, 10C), est opposée à la première paroi extérieure (17) et est espacée de celle-ci, la première paroi extérieure (17) et la deuxième paroi extérieure (18) étant reliées au moyen d'une pluralité de fibres de liaison (16),
où
le corps gonflable (10, 10A, 10C) comprend une couche de tissu (40) comprenant une première couche de tissu (41), une seconde couche de tissu (42) et la pluralité de fibres de liaison (16) reliant la première couche de tissu (41) et la seconde couche de tissu (42), dans lequel la première couche de tissu (41) et la deuxième couche de tissu (42) sont espacées l'une de l'autre à l'état gonflé, la première paroi extérieure (17) comprend la première couche de tissu (41), et la deuxième paroi extérieure (18) comprend la deuxième couche de tissu (42),
le corps gonflable (10, 10A, 10C) comporte une paroi latérale (60) qui est reliée à la première paroi extérieure (17) et à la deuxième paroi extérieure (18) de telle sorte qu'un espace intérieur étanche à l'air du corps gonflable (10, 10A, 10C) est formé par la première paroi extérieure (17), la deuxième paroi extérieure (18) et la paroi latérale (60), et
le corps gonflable (10, 10A, 10C) présente une soupape par laquelle l'espace intérieur peut être rempli et dégonflé, où
le dispositif comprend en outre
une pluralité de fibres de liaison supplémentaires (16A) ayant une première extrémité associée à une partie de bord latéral de la première couche de tissu (41) lors de l'utilisation prévue ou à une partie de bord latéral de la deuxième couche de tissu (42) lors de l'utilisation prévue, et ayant une deuxième extrémité associée à une troisième couche de tissu (62) prévue sur un côté intérieur de la paroi latérale (60) du corps gonflable (10A), dans lequel
le corps gonflable (10A) est agencé de telle sorte qu'à l'état gonflé, les fibres de liaison supplémentaires (16A) s'étendent transversalement par rapport à la surface de jeu (11).

2. Dispositif (100, 101) selon la revendication 1, dans lequel le corps gonflable (10, 10A, 10C) comprend une première couche de matière plastique (50) et une deuxième couche de matière plastique (52), la première couche de matière plastique (50) étant disposée sur une face de la première couche de tissu (41) opposée à la deuxième couche de tissu (42) et la première paroi extérieure (17) comprenant la première couche de matière plastique (50), la deuxième couche de matière plastique (51) est disposée sur une face de la deuxième couche de tissu (42) opposée à la première couche de tissu (41) et la deuxième paroi extérieure (18) comprend la deuxième couche de matière plastique (52).

3. Dispositif (100, 101) destiné à être utilisé dans un jeu de tennis de table, comprenant
un corps gonflable flexible (10, 10A, 10B, 10C) comprenant une première paroi extérieure (17) adaptée pour fournir une surface de jeu (11) pour le jeu de tennis de table dans un état gonflé du corps gonflable (10, 10A, 10B, 10C) lors de l'utilisation prévue, et une seconde paroi extérieure (18), qui, dans l'état gonflé du corps gonflable (10, 10A, 10B, 10C), est opposée à la première paroi extérieure (17) et est espacée de celle-ci, la première paroi extérieure (17) et une couche disposée entre la première paroi extérieure (17) et la deuxième paroi extérieure (18) étant reliées au moyen d'une pluralité de fibres de liaison (16),
où
le corps gonflable (10B) comprend au moins deux couches de tissu (40) superposées entre la surface de jeu (11) et une surface principale (19) du corps gonflable (10B) formée par la surface extérieure de la seconde paroi extérieure (18),
chacune desdites au moins deux couches de tissu (40) comprend une première couche de tissu (41), une seconde couche de tissu (42) et une pluralité respective de fibres de liaison (16) qui relient ladite première couche de tissu (41) et ladite seconde couche de tissu (42), ladite première couche de tissu (41) et ladite seconde couche de tissu (42) étant espacées l'une de l'autre à l'état gonflé,
la première paroi extérieure (17) comprend la première couche de tissu (41) de la couche de tissu (40) la plus proche de la surface de jeu (11), et la deuxième paroi extérieure (18) comprend la deuxième couche de tissu (42) de la couche de tissu (40) la plus proche de la surface principale (19), et
le corps gonflable (10B) présente au moins une couche intermédiaire en matière plastique (70), deux couches voisines des au moins deux couches de tissu (40) étant collées par une couche intermédiaire en matière plastique respective (70), en ce que la deuxième couche de tissu (42) d'une couche supérieure des deux couches de tissu voisines (40) lors de l'utilisation prévue est collée à la première couche de tissu (41) d'une couche inférieure des deux couches de tissu voisines (40) lors de l'utilisation prévue, et
où soit
(i) le corps gonflable (10B) présente une paroi latérale (60) qui est reliée à la première paroi extérieure (17) et à une première couche intermédiaire en plastique (70) de la au moins une couche intermédiaire en plastique (70) de telle sorte qu'un premier espace intérieur (I1) étanche à l'air du corps gonflable (10B) est formé par la première paroi extérieure (17), la première couche intermédiaire en plastique (70) et la paroi latérale (60),
le corps gonflable (10B) présente une première soupape (V1) par laquelle le premier espace intérieur (I1) peut être rempli et dégonflé séparément,
la paroi latérale (60) est reliée à la deuxième paroi extérieure (18) et à la première couche intermédiaire en plastique (70) de telle sorte qu'un deuxième espace intérieur (I2) étanche à l'air du corps gonflable (10B) est formé par la deuxième paroi extérieure (18), la première couche intermédiaire en plastique (70) et la paroi latérale (60), et
le corps gonflable (10B) présente une deuxième soupape (V2), par laquelle le deuxième espace intérieur (I2) peut être rempli et dégonflé séparément, ou bien
(ii) le corps gonflable (10) présente une paroi latérale (60) qui est reliée à la première paroi extérieure (17) et à une première couche intermédiaire en plastique (70) de la au moins une couche intermédiaire en plastique (70) de telle sorte qu'un premier espace intérieur (I1) étanche à l'air du corps gonflable (10B) est formé par la première paroi extérieure (17), la première couche intermédiaire en plastique (70) et la paroi latérale (60),
le corps gonflable (10) présente une première soupape par laquelle le premier espace intérieur peut être rempli et dégonflé séparément,
la paroi latérale (60) est reliée à la deuxième paroi extérieure (18) et à une deuxième couche intermédiaire en plastique de la au moins une couche intermédiaire en plastique de telle sorte qu'un deuxième espace intérieur étanche à l'air du corps gonflable (10) est formé par la deuxième paroi extérieure (18), la deuxième couche intermédiaire en plastique (70) et la paroi latérale (60),
le corps gonflable (10) présente une deuxième soupape par laquelle le deuxième espace intérieur peut être rempli et dégonflé séparément, et
le corps gonflable (10) comprend une pluralité de troisièmes couches intermédiaires en plastique de ladite au moins une couche intermédiaire en plastique, qui sont disposées entre la première et la deuxième de ladite au moins une couche intermédiaire en plastique, dans lequel
chacune des troisièmes couches intermédiaires en matière plastique est respectivement reliée à la paroi latérale (60) de telle sorte qu'un espace intérieur respectif étanche à l'air du corps gonflable (10) est formé par la troisième couche intermédiaire en matière plastique respective et une couche voisine de la au moins une couche intermédiaire en matière plastique, et le corps gonflable (10) présente une autre soupape respective par laquelle l'espace intérieur respectif étanche à l'air peut être rempli et dégonflé séparément, où
le dispositif comprend en outre
une pluralité de fibres de liaison supplémentaires (16A) ayant une première extrémité associée à une partie de bord latéral de la première couche de tissu (41) lors de l'utilisation prévue ou à une partie de bord latéral de la deuxième couche de tissu (42) lors de l'utilisation prévue, et ayant une deuxième extrémité associée à une troisième couche de tissu (62) prévue sur un côté intérieur de la paroi latérale (60) du corps gonflable (10A), dans lequel
le corps gonflable (10A) est agencé de telle sorte qu'à l'état gonflé, les fibres de liaison supplémentaires (16A) s'étendent transversalement par rapport à la surface de jeu (11).

4. Dispositif (100, 101) selon l'une des revendications 1, 2 ou 3, comprenant en outre une pluralité d'autres fibres de liaison supplémentaires (16B) ayant une première extrémité liée à une première partie d'une troisième couche de tissu (62) prévue sur un côté intérieur de la paroi latérale (60) du corps gonflable (10A) et une deuxième extrémité liée à une deuxième partie de la troisième couche de tissu (62) opposée à la première partie de la troisième couche de tissu (62).

5. Dispositif (100, 101) destiné à être utilisé dans un jeu de tennis de table, comprenant
un corps gonflable flexible (10, 10A, 10B, 10C) avec une première paroi extérieure (17) qui est adaptée pour fournir une surface de jeu (11) pour le jeu de tennis de table dans un état gonflé du corps gonflable (10, 10A, 10B, 10C) lors de l'utilisation prévue, et une deuxième paroi extérieure (18) qui, dans l'état gonflé du corps gonflable (10, 10A, 10B, 10C), est opposée à la première paroi extérieure (17) et est espacée de celle-ci, la première paroi extérieure (17) et la deuxième paroi extérieure (18) étant reliées au moyen d'une pluralité de fibres de liaison (16),
où
le corps gonflable (10, 10A, 10C) comprend une couche de tissu (40) comprenant une première couche de tissu (41), une seconde couche de tissu (42) et la pluralité de fibres de liaison (16) reliant la première couche de tissu (41) et la seconde couche de tissu (42), dans lequel la première couche de tissu (41) et la deuxième couche de tissu (42) sont espacées l'une de l'autre à l'état gonflé, la première paroi extérieure (17) comprend la première couche de tissu (41), et la deuxième paroi extérieure (18) comprend la deuxième couche de tissu (42),
le corps gonflable (10, 10A, 10C) comporte une paroi latérale (60) qui est reliée à la première paroi extérieure (17) et à la deuxième paroi extérieure (18) de telle sorte qu'un espace intérieur étanche à l'air du corps gonflable (10, 10A, 10C) est formé par la première paroi extérieure (17), la deuxième paroi extérieure (18) et la paroi latérale (60), et
le corps gonflable (10, 10A, 10C) présente une soupape par laquelle l'espace intérieur peut être rempli et dégonflé, dans lequel
le dispositif (100, 101) comprend en outre
une pluralité d'entretoises de renforcement (63) disposées dans ou sur la paroi latérale (60) et s'étendant verticalement par rapport à la surface de jeu (11) lorsque le corps gonflable (10, 10A, 10B, 10C) est gonflé.

6. Dispositif (100, 101) destiné à être utilisé dans un jeu de tennis de table, comprenant
un corps gonflable flexible (10, 10A, 10B, 10C) comprenant une première paroi extérieure (17) adaptée pour fournir une surface de jeu (11) pour le jeu de tennis de table dans un état gonflé du corps gonflable (10, 10A, 10B, 10C) lors de l'utilisation prévue, et une seconde paroi extérieure (18), qui, dans l'état gonflé du corps gonflable (10, 10A, 10B, 10C), est opposée à la première paroi extérieure (17) et est espacée de celle-ci, la première paroi extérieure (17) et une couche disposée entre la première paroi extérieure (17) et la deuxième paroi extérieure (18) étant reliées au moyen d'une pluralité de fibres de liaison (16),
où
le corps gonflable (10B) comprend au moins deux couches de tissu (40) superposées entre la surface de jeu (11) et une surface principale (19) du corps gonflable (10B) formée par la surface extérieure de la seconde paroi extérieure (18),
chacune desdites au moins deux couches de tissu (40) comprend une première couche de tissu (41), une seconde couche de tissu (42) et une pluralité respective de fibres de liaison (16) qui relient ladite première couche de tissu (41) et ladite seconde couche de tissu (42), ladite première couche de tissu (41) et ladite seconde couche de tissu (42) étant espacées l'une de l'autre à l'état gonflé,
la première paroi extérieure (17) comprend la première couche de tissu (41) de la couche de tissu (40) la plus proche de la surface de jeu (11), et la deuxième paroi extérieure (18) comprend la deuxième couche de tissu (42) de la couche de tissu (40) la plus proche de la surface principale (19), et
le corps gonflable (10B) présente au moins une couche intermédiaire en matière plastique (70), deux couches voisines des au moins deux couches de tissu (40) étant collées par une couche intermédiaire en matière plastique respective (70), en ce que la deuxième couche de tissu (42) d'une couche supérieure des deux couches de tissu voisines (40) lors de l'utilisation prévue est collée à la première couche de tissu (41) d'une couche inférieure des deux couches de tissu voisines (40) lors de l'utilisation prévue, et
où soit
(i) le corps gonflable (10B) présente une paroi latérale (60) qui est reliée à la première paroi extérieure (17) et à une première couche intermédiaire en plastique (70) de la au moins une couche intermédiaire en plastique (70) de telle sorte qu'un premier espace intérieur (I1) étanche à l'air du corps gonflable (10B) est formé par la première paroi extérieure (17), la première couche intermédiaire en plastique (70) et la paroi latérale (60),
le corps gonflable (10B) présente une première soupape (V1) par laquelle le premier espace intérieur (I1) peut être rempli et dégonflé séparément,
la paroi latérale (60) est reliée à la deuxième paroi extérieure (18) et à la première couche intermédiaire en plastique (70) de telle sorte qu'un deuxième espace intérieur (I2) étanche à l'air du corps gonflable (10B) est formé par la deuxième paroi extérieure (18), la première couche intermédiaire en plastique (70) et la paroi latérale (60), et
le corps gonflable (10B) présente une deuxième soupape (V2), par laquelle le deuxième espace intérieur (I2) peut être rempli et dégonflé séparément, ou bien
(ii) le corps gonflable (10) présente une paroi latérale (60) qui est reliée à la première paroi extérieure (17) et à une première couche intermédiaire en plastique (70) de la au moins une couche intermédiaire en plastique (70) de telle sorte qu'un premier espace intérieur (I1) étanche à l'air du corps gonflable (10B) est formé par la première paroi extérieure (17), la première couche intermédiaire en plastique (70) et la paroi latérale (60),
le corps gonflable (10) présente une première soupape par laquelle le premier espace intérieur peut être rempli et dégonflé séparément,
la paroi latérale (60) est reliée à la deuxième paroi extérieure (18) et à une deuxième couche intermédiaire en plastique de la au moins une couche intermédiaire en plastique de telle sorte qu'un deuxième espace intérieur étanche à l'air du corps gonflable (10) est formé par la deuxième paroi extérieure (18), la deuxième couche intermédiaire en plastique (70) et la paroi latérale (60),
le corps gonflable (10) présente une deuxième soupape par laquelle le deuxième espace intérieur peut être rempli et dégonflé séparément, et
le corps gonflable (10) comprend une pluralité de troisièmes couches intermédiaires en plastique de ladite au moins une couche intermédiaire en plastique, qui sont disposées entre la première et la deuxième de ladite au moins une couche intermédiaire en plastique, dans lequel
chacune des troisièmes couches intermédiaires en matière plastique est respectivement reliée à la paroi latérale (60) de telle sorte qu'un espace intérieur respectif étanche à l'air du corps gonflable (10) est formé par la troisième couche intermédiaire en matière plastique respective et une couche voisine de la au moins une couche intermédiaire en matière plastique, et le corps gonflable (10) présente une autre soupape respective par laquelle l'espace intérieur respectif étanche à l'air peut être rempli et dégonflé séparément, où
le dispositif comprend en outre
une pluralité d'entretoises de renforcement (63) disposées dans ou sur la paroi latérale (60) et s'étendant verticalement par rapport à la surface de jeu (11) lorsque le corps gonflable (10, 10A, 10B, 10C) est gonflé.
